# EUROPÄISCHE PATENTSCHRIFT

(11) **EP 2 702 272 B1**
(45) Veröffentlichungstag und Bekanntmachung des Hinweises auf die Patenterteilung: **14.11.2018**
(21) Anmeldenummer: 12724580.1
(22) Anmeldetag: 26.04.2012
(51) Int. Cl.: F04B 17/03, F04B 49/06

(54) **PUMPEN-SYSTEM**
PUMP SYSTEM
SYSTÈME DE POMPAGE

(30) Priorität: 29.04.2011 DE 102011050018
(43) Veröffentlichungstag der Anmeldung: 05.03.2014
(73) Patentinhaber: Allweiler GmbH, 78301 Radolfzell (DE)
(72) Erfinder: JÄCKLE, Michael, 78247 Hilzingen (DE); HOPF, Christian, 78259 Mühlhausen-Ehingen (DE)
(74) Vertreter: Murgitroyd & Company
(86) Internationale Anmeldenummer: PCT/EP2012/057664
(87) Internationale Veröffentlichungsnummer: WO 2012/146662

(56) Entgegenhaltungen:
- WO-A2-2009/103138
- DE-A1-102008 063 927
- DE-U1-202005 001 746
- US-A- 6 097 171
- US-A1- 2004 084 179
- US-A1- 2009 220 352

## Beschreibung

Die Erfindung betrifft ein Verdrängerpumpensystem mit einem Verdrängerpumpenmodul gemäß dem Oberbegriff des Patentanspruchs 1 (im Folgenden auch Pumpenmodul), welches bevorzugt als, insbesondere mehrspindlige, Schraubenspindelpumpe ausgebildet ist. Zusätzlich zu dem Pumpenmodul umfasst das Pumpensystem ein Antriebsmodul zum Antreiben des Pumpenmoduls, wobei das Antriebsmodul unabhängig von dem Pumpenmodul austauschbar ist, d.h. lösbar mit dem Pumpenmodul verbunden ist. Das Antriebsmodul umfasst neben einem elektrischen Antriebsmotor einen diesem zugeordneten Frequenzumrichter zum Regeln oder Stellen einer Antriebsmotordrehzahl. Ferner umfasst das Pumpensystem Steuermittel mit einer Logik und einem Regler zum Erzeugen einer Stellgröße in Abhängigkeit einer Führungsgröße und mindestens eines Ist-Betriebsparameters, wie beispielsweise eines Fluiddrucks und/oder eines Volumenstroms. Bevorzugt umfasst das Pumpen-System als Führungsgrößenvorgabemittel eine Leitwarte, also ein übergeordnetes Kontrollsystem. Zusätzlich oder alternativ zu einer Prozessleitwarte kann die Führungsgröße manuell, beispielsweise durch eine entsprechende Einstellung an den Steuermitteln vorgegeben und dann von den Steuermitteln selbst erzeugt und/oder von einer einfachen, von den Steuermitteln separaten Spannungsquelle erzeugt werden, die einen elektrischen Spannungswert als Führungsgröße ausgibt.

Heutige Verdrängerpumpenmotoren zum Antreiben von Verdrängerpumpen umfassen ein Frequenzumrichter mit integriertem Regler, der in der Lage ist, das Eingangssignal, insbesondere ein Spannungssignal für den Frequenzumrichter in Abhängigkeit eines gemessenen Ist-Betriebsparameters und einer zu erreichenden Führungsgröße zu regeln. Dabei gibt der Regler die in Abhängigkeit der Führungsgröße ermittelte Stellgröße "kritiklos" an den Frequenzumrichter weiter. Problematisch dabei ist, dass der dem Frequenzumrichter zugeordnete Regler heute lediglich motorspezifisch ausgelegt ist, d.h. nicht hinsichtlich der eigentlichen bei Verdrängerpumpensystemen interessierenden Verdrängerpumpe optimiert ist. Dies kann bei Verdrängerpumpensystemen zu Problemen führen, da von Verdrängerpumpen grundsätzlich im Vergleich zu Kreiselpumpen eine erhöhte Gefährdung für die Pumpe selbst und/oder für weitere Prozessaggregate ausgeht. Dies ist auf das von Strömungsmaschinen unterschiedliche Kennlinienverhalten von Verdrängerpumpen zurückzuführen. Grundsätzlich kann dies auch im Extremfall zu einer vollständigen Selbstzerstörung oder nachhaltigen Störung der Verdrängerpumpe führen, insbesondere dann, wenn Schädigungsanzeichen nicht rechtzeitig erkannt werden.

Auch wird der Einfluss des unmittelbar aus der Führungsgröße (Sollvorgabe) resultierenden Stellgrößensignals auf die Qualität des Förderfluids bei bekannten Verdrängerpumpen nicht berücksichtigt.

Darüber hinaus ist bei bekannten Pumpen-System nachteilig, dass eine auf dem jeweiligen, den Frequenzumrichter umfassenden, elektrischen Antriebsmotor eine spezifische Programmierung der Logik der Steuermittel erfolgen muss, welche im Hinblick auf optimierte Eigenschaften des Pumpenmoduls immer nur einen Kompromiss darstellt. Bei bekannten Pumpen-Systemen ist es immer nur möglich, das Antriebsmodul unabhängig von dem Pumpenmodul auszutauschen - ein Austausch der Steuermittel ist durch deren Integration im Frequenzumrichter des Elektromotors nicht möglich.

Das Dokument DE 20 2005 001746 offenbart ein Steuersystem für Pumpen mit einem Frequenzumrichter zur Einstellung einer Motordrehzahl.

Ausgehend von dem vorgenannten Stand der Technik liegt der Erfindung die Aufgabe zugrunde, ein Pumpen-System anzugeben, das eine erhöhte Sicherheit für weitere Prozessaggregate und für das Pumpenmodul selbst garantiert. Darüber hinaus soll die Variabilität für den Endkunden erhöht werden und eine im Hinblick auf eine optimale Funktionalität und Langlebigkeit des Pumpenmoduls optimierte Drehzahlregelung möglich sein.

Diese Aufgabe wird hinsichtlich des Pumpen-Systems mit den Merkmalen des Anspruchs 1 gelöst. Vorteilhafte Weiterbildungen der Erfindung sind in den Unteransprüchen angegeben. In den Rahmen der Erfindung fallen sämtliche Kombinationen aus zumindest zwei von in der Beschreibung, den Ansprüchen und/oder den Figuren offenbarten Merkmalen. Zur Vermeidung von Wiederholungen sollen vorrichtungsgemäß offenbarte Merkmale als verfahrensgemäß offenbart gelten und beanspruchbar sein. Ebenso sollen verfahrensgemäß offenbarte Merkmale als vorrichtungsgemäß offenbart gelten und beanspruchbar sein.

Der Erfindung liegt der Gedanke zugrunde, die bisher dem Frequenzumrichter integralen Steuermittel von diesem zu separieren, um ein von dem Antriebsmodul separates, d.h. eigenständiges Steuermodul zu erhalten, in welchem die Logikmittel, ggf. mit Datenbank und dem, bevorzugt als PI- oder PID-Regler ausgeführten, Regler vorgesehen ist, um somit unabhängig von dem Frequenzumrichter in Abhängigkeit einer Führungsgröße und mindestens eines Ist-Betriebsparameters (Ist-Systemparameter) ein Eingangssignal (Stellgröße) für den Frequenzumrichter bereitstellen zu können, welches dann von dem Antriebsmodul, genauer von dessen Frequenzumrichter durch eine entsprechende Wicklungsbestromung in eine Motordrehzahl umgesetzt wird. Durch die Erfindung ist es erstmals möglich, das Antriebsmodul auf einfache Weise unabhängig von den Steuermitteln zum Erzeugen des Drehzahlsollsignals austauschen bzw. frei wählen zu können. Die Erfindung ermöglicht es zudem sehr einfach aufgebaute Frequenzumrichter einzusetzen, die im einfachsten Falle als Steller wirken, die das von dem separaten Steuermodul vorgegebene Drehzahlsollsignal am beispielsweise als Asynchronmotor ausgebildeten Motor durch entsprechende Strombeeinflussung einstellen. Selbstverständlich ist es auch möglich, bisher zum Einsatz kommende "intelligente" Frequenzumrichter einzusetzen, wobei diese jedoch dann vorzugsweise nicht in der bisherigen Art und Weise genutzt, d.h. angesteuert werden. Ein etwaiger enthaltener PI- oder PID-Regler des Frequenzumrichters wird also vorzugsweise nicht mit einem Drucksensorsignal und nicht mit einem Durchflussmengensignal und nicht einem Vibrationssensorsignal und nicht mit einem Temperatursensorsignal und auch nicht mit einem Drehmomentsensorsignal beaufschlagt, mit dem Ziel auf dieser Eingangsbasis eine Stellgröße, insbesondere in Form eines Drehzahlsollsignals zu generieren - vielmehr wird diese Stellgröße von dem separaten Steuermodul erhalten und vom Frequenzumrichter in an sich bekannter Weise in eine Motordrehzahl umgesetzt.

Neben der vereinfachten Austauschbarkeit des Antriebsmodul unabhängig von der eigentlichen Steuerung (Steuermittel bzw. Steuermodul) zur Erzeugung des vom Frequenzumrichter umzusetzenden Stellgröße (ggf. eine später noch zu erläuternde korrigierte Stellgröße), hat das nach dem Konzept der Erfindung ausgebildete Verdrängerpumpensystem weitere wesentliche Vorteile. So ist es erstmals möglich, eine gezielt auf das Pumpenmodul hin optimierte Logik (Logikmittel) mit geeigneter pumpenmodulspezifischer Software sowie einen für den eigentlichen Pumpenprozess optimierten Regler, vorzugsweise einen optimal ausgewählten PI- oder PID-Regler, einzusetzen. Bevorzugt ist der, insbesondere einen Mikrocontroller umfassenden, Logik eine Software zugeordnet, die speziell auf das eingesetzte Pumpenmodul abgestimmt ist, so dass der eigentliche Antriebsmotor unabhängig vom Pumpenmodul und von dem Steuermodul ausgetauscht werden kann, ohne die Konfiguration des Pumpenmoduls über das Steuermodul zu beeinflussen. Alternativ ist es denkbar, für unterschiedliche Pumpenmodule unterschiedliche Software vorzusehen, oder eine umfassende Software, in welcher das jeweils eingesetzte Pumpenmodul, bevorzugt aber eine geeignete Menüsteuerung, ausgewählt werden kann. Eine spezifische Anpassung des Steuermoduls an das jeweils zum Einsatz kommende Pumpenmodul, d.h. eine hardwaremäßige Veränderung ist nicht notwendig.

Das Steuermodul bietet erstmalig die Möglichkeit, unabhängig von der Ausgestaltung des Antriebsmodul das Pumpenmodul, bei Bedarf auch unabhängig von einer etwaigen Leitwarte zu überwachen und per Drehzahlregelung zu regeln, wobei die Logik bevorzugt ausgebildet ist, um unzulässige Betriebsbedingungen (unzulässige Systemistparameter) zu erkennen und das Pumpenmodul ggf. durch Anpassung der vom Frequenzumrichter einzustellenden Solldrehzahl in einen sicheren Betriebspunkt durch Reduzierung der Solldrehzahl als Eingangssignal für den Frequenzumrichter zurückzufahren.

Bevorzugt ist die Logik derart ausgebildet, dass in diese beim Erkennen eines kritischen Systemistparameters (insbesondere durch Vergleich mit in dieser Datenbank abgelegten Grenzwerten) entweder eine, insbesondere in einer Datenbank abgelegte, sichere, bevorzugt eine (weitere) Schädigung des Pumpenmoduls verhindernde, Solldrehzahl bzw. Stellgröße vorgibt oder einen angepassten Systemsollparameter aufgrund dessen der integrale Regler des Steuermoduls eine, bevorzugt niedrigere, Solldrehzahl als Stellgröße ausgibt. Die von der Logik vorgegebene Solldrehzahl kann im Extremfall null sein, ist jedoch bevorzugt in einem Drehzahlbereich größer als null angesiedelt, damit der eigentliche Prozess trotz kritischer Systemistparameter weiterlaufen kann. Durch den Einsatz des nach dem Konzept der Erfindung ausgebildeten Steuermoduls kann ein plötzlicher Totalausfall mit Folgeschäden und einem ggf. resultierenden Produktionsausfall bzw. Betriebsausfall minimiert werden.

In Weiterbildung der Erfindung sind mit Vorteil als Führungsgrößenvorgabemittel eine dem Steuermodul übergeordnete Kontrollinstanz (Leitwarte) vorgesehen, mit der eine aufgrund eines Ist-Betriebsparameters vom Steuermodul vorgegebene Stellgröße (oder eine später noch zu erläuternde korrigierte Stellgröße) überstimmbar ist, beispielsweise um den Prozess als solches nicht zu gefährden. Anders ausgedrückt kann die Leitwarte bevorzugt eine andere als die von dem Steuermodul vorgegebene Stellgröße, insbesondere eine Drehzahlvorgabe vorgeben, die dann von dem Frequenzumrichter in eine Drehzahl des Antriebsmoduls umgesetzt wird. In diesem Fall erfolgt bevorzugt die Regelung des Drehzahlsollsignals nicht im Steuermodul, sondern in der Leitwarte. Auch ist es denkbar, dass das Steuermodul von der Leitwarte als Hilfsregler benutzt wird, dergestalt, dass der einzuregelnde Systemsollparameter von der Leitwarte bestimmt wird, also ein von dem Steuermodul vorgesehener Systemsollparameter überstimmt wird, insbesondere um somit negative Auswirkungen auf den eigentlichen Prozess, in den das Pumpenmodul eingebunden ist, nicht zu gefährden.

Bevorzugt ist die Leitwarte und/oder das Steuermodul zur Ausgabe eines Start- und/oder Stoppsignals für den Motor des Antriebsmoduls ausgebildet.

Grundsätzlich ist das Steuermodul bzw. dessen Intelligenz (Logik) bevorzugt derart konfiguriert, dass als Hauptziel verfolgt wird, eine Langlebigkeit des Pumpenmoduls zu gewährleisten bzw. nachhaltige Schäden von dieser abzuwenden. Dies ist mit Vorteil derart realisiert, dass, falls ein kritischer Ist-Betriebsparameter gemessen und von der Logik die Stellgrößen als kritisch erkannt wurde, entweder von dieser eine Solldrehzahl vorgegeben und vom Antriebsmodul umgesetzt wird, oder von der Logik der Systemsollparameter beeinflusst wird, mit dem Ziel, dass durch dessen Änderung der Regler des Steuermoduls eine niedrigere Solldrehzahl einregelt. Es kann jedoch notwendig sein, sich über die entsprechenden "Vorschläge" des Steuermoduls hinwegzusetzen und unter bewusster Riskierung eines Schaden des Pumpenmoduls den Prozess als solches nicht zu gefährden oder zumindest noch eine zeitlang aufrecht zu erhalten. Diese Kontrollaufgabe wird dann von der Leitwarte übernommen, die von Fall zu Fall bzw. unter vorbestimmten Bedingungen das Steuermodul überstimmen kann, beispielsweise dergestalt, dass anstelle einer von der Logik des Steuermoduls vorgesehenen Solldrehzahl unmittelbar ein von der Leitwarte vorgegebenes Stellgröße, insbesondere Solldrehzahlsignal an den Frequenzumrichter des Antriebsmoduls geleitet wird (wobei die Regelung dieses Signals bevorzugt von der Leitwarte übernommen wird) und/oder dadurch, dass anstelle eines von der Logik des Steuermoduls in Abhängigkeit eines gemessenen Systemistparameters eigentlich vorgesehenen Stellgrößen eine andere (korrigierte) Stellgröße von der Leitwarte vorgegeben wird, als Eingangswert für den Regler des Steuermoduls.

Ganz besonders bevorzugt ist es, wenn das Steuermodul räumlich getrennt von der Antriebseinheit in einem von der Antriebseinheit und/oder dem Frequenzumrichter separaten Steuermodulgehäuse angeordnet ist, vorzugsweise in einem Mindestabstand von 0,5m, vorzugsweise von 1 m oder mehr. Bevorzugt ist dem Steuermodulgehäuse mindestens ein, bevorzugt digitaler, Signaleingang zum Empfangen des Ist-Betriebsparameters, beispielsweise von einem Sensormodul und/oder von einer fakultativ vorgesehenen Leitwarte zugeordnet. Zusätzlich oder alternativ ist dem Steuermodulgehäuse ein, insbesondere analoger, Signaleingang zum Empfangen eines Ist-Betriebsparameters und/oder einer Führungsgröße von der Leitwarte zugeordnet. Bevorzugt ist dem Gehäuse auch ein Stellgrößenausgangssignalausgang, insbesondere ein Drehzahlsollsignalausgang zugeordnet über den die von dem Regler des Steuermoduls erzeugte Stellgröße (ggf. eine korrigierte Stellgröße) in Richtung Frequenzumrichter der Antriebseinheit und/oder ein von der Leitwarte vorgegebenes, insbesondere geregeltes, Drehzahlsollsignal in Richtung bzw. für die Antriebseinheit ausgebbar ist.

In Weiterbildung der Erfindung ist mit Vorteil vorgesehen, die vom Regler in Abhängigkeit einer Führungsgröße, beispielsweise einem Sollvolumenstrom oder einem Solldruck des Förderfluids generierte Stellgröße, bevorzugt ein Spannungssignal nicht unmittelbar, d.h. kritiklos bzw. ohne Plausibilisierung, d.h. Überprüfung als Eingangssignal an den Frequenzumrichter weiterzugeben, sondern die Stellgröße, oder eine später noch zu erläuternde von ggf. zusätzlich vorgesehenen, insbesondere zweiten, Korrekturmitteln erhaltene, korrigierte Stellgröße oder gemäß einem funktionalen Zusammenhang aus der Stellgröße oder der korrigierten Stellgröße ermittelten Vergleichswert mit mindestens einem ersten Grenzwert (Pumpenschutzgrenzwert) zu vergleichen, wobei der mindestens eine erste Grenzwert ein Gefährdungspotenzial für die Verdrängerpumpe und/oder ein weiteres Prozessaggregat widerspiegelt. Anders ausgedrückt hätte ein Über- bzw. Unterschreiten des ersten Grenzwertes (mit einer definierten Wahrscheinlichkeit) einen vorbestimmten Defektzustand der Verdrängerpumpe zur Folge. Vorteilhaft ist es dabei, wenn es sich bei dem ersten Grenzwert nicht um einen statischen, d.h. fest vorgegebenen bzw. festgelegten Grenzwert handelt (wobei selbstverständlich zusätzlich auch ein Vergleich mit derartigen festen Grenzwerten durchgeführt werden kann), sondern um einen dynamisch bestimmten Grenzwert, der auf Basis eines Ist-Betriebsparameters errechnet wird. Anders ausgedrückt wird der Grenzwert in Abhängigkeit mehrerer Ist-Betriebsparameter aktuell berechnet, wobei es sich bei diesen Ist-Betriebsparametern um den ersten Ist-Betriebsparameter, also eine Ist-Regelgröße aus der Regelstrecke handeln kann, auf deren Basis der Regler die Stellgröße ermittelt und um mindestens einen weiteren, d.h. einen anderen Ist-Betriebsparameter, der entweder unmittelbar mittels eines Sensors gemessen oder auf Basis eines Ist-Wertes berechnet, insbesondere simuliert wird. Noch anders ausgedrückt besteht der Vorteil der Erfindung darin, dass nicht nur mit statischen Grenzwerten gearbeitet wird, sondern gemäß der Erfindung Berücksichtigung findet, dass die Grenzwerte einer Dynamik unterliegen, d.h. sich im Betrieb der Verdrängerpumpe in Abhängigkeit von sich ändernden Ist-Betriebsparametern ändern können. Für den Fall, dass der so ermittelte erste (Pumpenschutz-)Grenzwert um ein bestimmtes Maß über- bzw. unterschritten wird, wird mit Hilfe von ersten Korrekturmitteln eine korrigierte Stellgröße bereitgestellt, mit der vorzugsweise die vom Regler erzeugte Stellgröße oder eine bereits zuvor korrigierte Stellgröße, die beispielsweise von zweiten Korrekturmitteln erzeugt wurde, überschrieben wird. Besonders zweckmäßig ist es, wenn die korrigierte Stellgröße den maximal oder minimal zulässigen Wert annimmt, also bevorzugt einen ersten, aktuell berechneten Grenzwert, um der Führungsgröße oder genauer der aus der Führungsgröße unmittelbar resultierenden Stellgröße möglichst nahe zu kommen. Anders ausgedrückt handelt es sich bei der korrigierten Stellgröße um eine auf einen ersten Grenzwert gedeckelte Größe (bevorzugt ein entsprechend begrenztes Spannungssignal).

Zusätzlich zu dem Vergleich der Stellgröße, einer korrigierten Stellgröße, oder eines aktuell ermittelten Vergleichswertes mit einem ersten, den Verdrängerpumpenschutz sicherstellenden Grenzwert kann die vom Regler in Abhängigkeit der Führungsgröße ermittelte Stellgröße oder eine korrigierte Stellgröße, (beispielsweise eine von ersten Korrekturmitteln erhaltenen korrigierte Stellgröße, insbesondere die von den ersten Korrekturmitteln ausgegebene korrigierte Stellgröße oder ein aktuell berechneter Vergleichswert mit mindestens einem zweiten Grenzwert (Förderfluidschutz-Grenzwert) verglichen werden, dessen Einhaltung bzw. Nicht-Über- bzw. Unterschreiten die Qualität des Förderfluids sichern soll. Anders ausgedrückt würde ein Über- bzw. Unterschreiten des zweiten Grenzwertes (mit einer definierten Wahrscheinlichkeit) einen vorbestimmten Qualitätsparameter des mit der Verdrängerpumpe geförderten Fluids beeinträchtigen. Wird nun von Vergleichsmitteln ein Über- bzw. Unterschreiten (je nachdem, ob es sich um einen maximalen oder minimalen Grenzwert handelt) des mindestens einen zweiten Grenzwertes um ein vorbestimmtes Maß festgestellt, so wird von zweiten Korrekturmitteln eine korrigierte Stellgröße ausgegeben, die bevorzugt entweder direkt oder indirekt in Form eines Vergleichswertes dem Vergleich mit dem mindestens einen ersten Grenzwert oder als Eingangsgröße (Sollvorgabe) an den Frequenzumrichter weitergegeben wird. Bevorzugt wird die vom Regler erzeugte Stellgröße oder die von vorgelagerten weiteren, beispielsweise den ersten Korrekturmitteln erhaltene Stellgröße mit der korrigierten Stellgröße der zweiten Korrekturmittel überschrieben.

Wesentlich ist hierbei auch, dass es sich bei dem zweiten Grenzwert nicht um einen fest vorgegebenen, abgelegten Grenzwert handelt, sondern um einen auf Basis mehrerer aktueller Ist-Betriebsparameter berechneten zweiten Grenzwert, wobei es sich bei den in die Berechnung einfließenden Ist-Betriebsparameter um den ersten Ist-Betriebsparameter, insbesondere eine Ist-Regelgröße handelt und zusätzlich um einen anderen (weiteren) gemessenen Ist-Betriebsparameter oder um einen, insbesondere auf Basis eines Ist-Wertes, berechneten Ist-Betriebsparameter. Selbstverständlich kann zusätzlich ein Vergleich einer Stellgröße, einer korrigierten Stellgröße, eines Vergleichswertes und/oder eines Ist-Betriebsparameters mit einem festen Förderfluid-Grenzwert durchgeführt und bei Über- bzw. Unterschreiten eine Korrektur der Stellgröße oder der korrigierten Stellgröße durchgeführt werden.

Wie bereits angedeutet liegt es im Rahmen der Erfindung eine Stellgröße, eine korrigierte Stellgröße oder einen Vergleichswert entweder nur gegen mindestens einen ersten (Pumpenschutz-)Grenzwert abzugleichen oder nur gegen einen zweiten (Förderfluidschutz-)Grenzwert oder alternativ gegen sowohl mindestens einen ersten (Pumpenschutz-)Grenzwert und zusätzlich gegen mindestens einen zweiten (Förderfluidschutz-)Grenzwert, wobei wiederum alternativ zuerst gegen mindestens einen ersten Grenzwert und dann nachfolgend gegen mindestens einen zweiten Grenzwert verglichen werden kann, oder umgekehrt zunächst gegen einen zweiten Grenzwert und nachfolgend gegen einen ersten Grenzwert.

Wesentlich ist es also dem Regler zur Erzeugung einer Stellgröße eine Logik (Logikmittel) zuzuordnen, die dafür Sorge trägt, dass das Reglerausgangssignal (Stellgröße) zunächst mit mindestens einem ersten und/oder mindestens einem zweiten Grenzwert (Pumpenschutzgrenzwert und/oder Förderfluidschutz-Grenzwert) verglichen wird, wobei der mindestens eine erste und der mindestens eine zweite Grenzwert aktuell, d.h. unter Berücksichtigung eines gemessenen oder berechneten Ist-Betriebsparameters berechnet wird und dass, für den Fall, dass ein Über- bzw. Unterschreiten des mindestens einen ersten Grenzwertes und/oder des mindestens einen zweiten Grenzwertes festgestellt wird, eine korrigierte Stellgröße erzeugt und dann diese anstelle der vom Regler ursprünglich erzeugten Stellgröße oder anstelle einer bereits zuvor korrigierten Stellgröße als Eingangssignal an den Frequenzumrichter (Frequenzumformer) weitergegeben wird, welcher auf Basis dieser Sollvorgabe den Verdrängerpumpenmotor bestromt.

Grundsätzlich ist es möglich, die Logikmittel hardwaremäßig getrennt von dem Regler auszuführen, beispielsweise in Form eines von dem Regler getrennten Mikrokontrollers. Bevorzugt ist eine Ausführungsform, bei der Regler und die Steuermittel von einem gemeinsamen Mikrokontroller realisiert sind bzw. einen gemeinsamen Mikrokontroller umfassen.

Wie später noch erläutert werden wird, ist es besonders bevorzugt, wenn in die Berechnung des mindestens einen ersten Grenzwertes und/oder des mindestens einen zweiten Grenzwertes verdrängerpumpenspezifische Parameter, insbesondere Geometrieparameter, wie ein Spaltmaß, und/oder ein Spindeldurchmesser mit einfließen. Hierzu ist es besonders zweckmäßig, wenn in einem (nicht flüchtigen) Speicher, insbesondere einem EEPROM, der Logikmittel mehrere Datensätze von Systemparametern abgelegt sind, die spezifisch sind für unterschiedliche Verdrängerpumpen (d.h. jeder Datensatz ist spezifisch für eine Verdrängerpumpe), insbesondere für unterschiedliche Bauarten und Baugrößen von Verdrängerpumpen und das zwischen diesen Datensätzen, insbesondere bei einer Grundkonfiguration, beispielsweise über eine Menüsteuerung, ausgewählt werden kann. Auf diese Weise ist es möglich, die gleichen Steuermittel im Zusammenhang mit unterschiedlichen Verdrängerpumpen einzusetzen.

Die Steuermittel ermöglichen erstmals mögliche negative Auswirkungen bei aktuellen, sich ändernden Betriebsparametern einer Führungsgröße bzw. die Auswirkungen aus einer aus der Führungsgröße unmittelbar resultierenden Stellgröße auf die Intaktheit der Verdrängerpumpe und/oder auf die Produktqualität, d.h. die Qualität des Mittels der Verdrängerpumpe geförderten Förderfluids anhand eines Vergleichs mit einem situativ bestimmten, d.h. sich im Laufe der Zeit ändernden Grenzwert zu erkennen und gegebenenfalls gegenzusteuern, indem bei Erkennen eines Gefährdungspotenzials nicht wie bisher die unmittelbar aus der Führungsgröße resultierende, vom Regler erzeugte Stellgröße (Spannungssignal) unmittelbar vom Frequenzumrichter in eine Verdrängerpumpenmotordrehzahl umgesetzt wird oder der Verdrängerpumpenmotor durch Ansteuerung eines Schützes einfach ausgeschaltet wird, sondern indem stattdessen eine, insbesondere reduzierte, oder erhöhte in Abhängigkeit eines ersten Betriebsparameters und mindestes eines, bevorzugt gemessenen, weiteren Ist-Betriebsparameters berechnete korrigierte Stellgröße (vorzugsweise größer null) dem Frequenzumrichter übergeben wird. Bevorzugt handelt es sich bei der korrigierten Stellgröße um die von den gemeinsam oder alternativ vorgesehenen ersten bzw. zweiten Grenzwertevorgabemitteln berechneten ersten bzw. zweiten Grenzwert.

Die physikalischen Größen (Parameter) der Pumpendrehzahl, der Förderfluidviskosität und des Förderfluiddrucks stehen in dem folgenden physikalischen Zusammenhang, d.h. sind gegenseitig voneinander abhängig: $n = {\left(\frac{p}{k \cdot b \cdot c \cdot {υ}^{a}}\right)}^{2}$ wobei
n : Pumpendrehzahl
p : Förderfluiddruck in Druckleitung bzw. Förderfluiddruckdifferenz an der Pumpe Exponent a, Faktor b und c Konstanten der Verdrängerpumpe,
k: Faktor der Förderfluidschmierfähigkeit
*υ: Förderfluidviskosität*

Gemäß eines bevorzugten Ausführungsbeispiels ist vorgesehen, dass die Steuermittel sämtliche vorstehenden Parameter zur Ansteuerung des Frequenzumrichters berücksichtigen, wobei vorzugsweise die Pumpendrehzahl in Form der Stellgröße Berücksichtigung findet, der Förderfluiddruck, vorzugsweise gemessen am oder in der Nähe des Druckstutzens oder alternativ aus weiteren Parametern berechnet, als erster Ist-Betriebsparameter und die Förderfluidviskosität oder ein Parameter, insbesondere ein Fluidparameter, zu welchem die Förderfluidviskosität in einem physikalischen Zusammenhang steht, insbesondere die Förderfluidtemperatur als zweiter Betriebsparameter, wobei vorgenannter erster Ist-Betriebsparameter, d.h. der Förderfluiddruck und der weitere Ist-Betriebsparameter vorzugsweise die Förderfluidviskosität oder die Förderfluidtemperatur mittels der ersten Grenzwertvorgabemittel berücksichtigt werden, um den ersten Grenzwert zu berechnen, dessen Über- bzw. Unterschreiten einen Deffektzustand der Verdrängerpumpe zur Folge haben könnte. Die Vergleichsmittel vergleichen dann die vom Regler ausgegebene Stellgröße, also ein Drehzahlsignal mit dem ersten Grenzwert, wobei erste Korrekturmittel eine korrigierte Stellgröße, d.h. ein korrigiertes Drehzahlsignal für den Fall ausgeben, dass die vom Regler ausgegebene Stellgröße den unter Berücksichtigung des Förderfluiddrucks und der Förderfluidviskosität bzw. eines hierzu in einem funktionalen Zusammenhang stehenden Parameters überbzw. unterschreitet, wobei es sich bei der korrigierten Stellgröße, d.h. dem korrigierten Drehzahlsignal vorzugsweise um den ersten, zuvor mit Hilfe der ersten Grenzwertvorgabemitteln errechneten Grenzwert handelt. Als Führungsgrößen kommen bei der bevorzugten Ausführungsform ein Förderfluidvolumenstrom (bzw. die den Fördervolumenstrom widerspiegelnde Pumpendrehzahl) oder ein Förderfluiddruck zur Anwendung.

Diese bevorzugte Ausführungsform wird dem in der Praxis häufig auftretenden Fall gerecht, dass eine schnelle Störgrößenänderung, z.B. eine schlagartige Durchflusswiderstandsänderung zu einer sehr schnellen Druckänderung und damit zu einer schnellen Änderung des Drehmomentbedarfs an der Pumpe führt. Im Falle einer schnellen Druckerniedrigung bei großen Pumpenantrieben würde dies zu einer schnellen Drehzahlerhöhung führen. Eine unzulässige Drehzahlerhöhung kann durch die Berücksichtigung des Förderfluiddrucks, vorzugsweise gemessen am Druckstutzen als erster Betriebsparameters und der unmittelbaren oder mittelbaren Berücksichtigung der Förderfluidviskosität als zweiter Betriebsparameter bei der Berechnung des ersten Grenzwertes verhindert werden, so dass eine Beschädigung der Pumpe ausbleibt.

Bei kleinen Antriebsmotoren würde eine sehr schnelle schlagartige Druckerhöhung zu einer schnellen Drehzahlreduzierung führen, wobei auch hier die Berücksichtigung des vorgenannten Erstbetriebsparameters und des vorgenannten weiteren Betriebsparameters zu einer korrigierten Stellgröße, d.h. einem korrigierten Drehzahlsignal führt, wodurch auch in diesem Fall eine Beschädigung der Pumpe verhindert werden kann.

Im Falle der Realisierung des Mediumschutzes kommen bevorzugt als Führungsgröße der Förderfluiddruck, der Förderfluidvolumenstrom bzw. die Drehzahl oder aber auch die Förderfluidviskosität bzw. ein Parameter, insbesondere ein Fluidparameter, von dem die Förderfluidviskosität unmittelbar abhängig ist in Betracht. Die Stellgröße ist bevorzugt die Drehzahl bzw. ein Drehzahlsignal, wobei zur Berechnung des Grenzwertes, insbesondere eine maximal zulässige Drehzahl bevorzugt als erster Betriebsparameter ein Förderfluidvolumenstrom und als weiterer Ist-Betriebsparamter der Förderfluiddruck (insbesondere gemessen am Druckstutzen der Pumpe) berücksichtigt wird.

Wie erwähnt, kann der Vergleich mit dem mindestens einen Grenzwert auf unterschiedliche Weise realisiert werden. So ist es besonders bevorzugt, wenn zum Vergleich mit dem ersten Grenzwert die von dem Regler erzeugte Stellgröße herangezogen wird, oder alternativ die von den ersten Korrekturmitteln oder die von fakultativ vorgesehenen weiteren, beispielsweise zweiten, Korrekturmitteln ausgegebene korrigierte Stellgröße. Auch ist es möglich, nicht unmittelbar die vorgenannte Stellgröße oder eine korrigierte Stellgröße für den Vergleich heranzuziehen, sondern einen Vergleichswert, der auf Basis eines vorbestimmten funktionalen Zusammenhangs aus der Stellgröße oder einer korrigierten Stellgröße berechnet wird. In analoger Weise ist es möglich für den Vergleich mit dem zweiten Grenzwert die vom Regler erzeugte Stellgröße heranzuziehen oder eine korrigierte Stellgröße, wobei es bei der korrigierten Stellgröße um die, falls vorhanden, von den ersten Korrekturmitteln ausgegebene korrigierte Stellgröße handeln kann oder um die von den zweiten Korrekturmitteln ausgegebene korrigierte Stellgröße. Ebenso ist es möglich einen Vergleichswert z.B. eine aktuelle Scherrate auf Basis eines der vorgenannten Werte zu berechnen und diesen für den Vergleich heranzuziehen.

Wie bereits angedeutet, können die Logikmittel die vom Regler erzeugte Stellgröße, eine korrigierte Stellgröße oder einen auf Basis der Stellgröße und/oder der korrigierten Stellgröße berechneten Vergleichswert oder ein Ist-Betriebsparameter, insbesondere der erste Ist-Betriebsparameter und/oder der weitere Ist-Betriebsparameter auch mit mindestens einem für die den Steuermitteln zugeordnete Verdrängerpumpe spezifischen, festen Grenzwert verglichen werden, wobei für den Fall, dass ein solcher Grenzwert um ein bestimmtes Maß über- bzw. unterschritten wird von Korrekturmitteln eine korrigierte Stellgröße ausgegeben wird. Handelt es sich bei dem zu vergleichenden Ist-Betriebsparameter beispielsweise um einen gemessenen Ist-Schwingungswert und überschreitet dieser ein für die bestimmte Verdrängerpumpe maximales Maß (Grenzwert) so wird von Korrekturmitteln eine korrigierte Stellgröße ausgegeben, wobei diese Stellgrößenkorrektur einer möglichen Korrektur durch erste Korrekturmittel und/oder durch zweite Korrekturmittel vor- oder nachgelagert sein kann. Bei der korrigierten Stellgröße handelt es sich im einfachsten Fall um ein um einen bestimmten Faktor erhöhtes oder reduziertes Stellgrößensignal, oder ein Stellgrößensignal, das ein in einem Speicher abgelegten Wert annimmt, oder ein simulierten, berechneten Wert, für den ein Über- bzw. Unterschreiten des Grenzwertes nicht zu erwarten ist.

Die zuletzt geschilderte Ausgestaltung der Steuermittel dient vor allem zum Erkennen einer plötzlich auftretenden Beschädigung oder eines plötzlich auftretenden Beschädigungsanzeichens der Verdrängerpumpe. Wird beispielsweise von Sensormitteln als gemessener Ist-Betriebsparameter ein Schwingungsparameter überwacht und überschreitet dieser einen in einem nicht flüchtigen Speicher hinterlegten oder bevorzugt alternativ oder zusätzlich einen in Abhängigkeit eines gemessenen Ist-Parameters bestimmten Grenzwert, so wird nicht die der Führungsgröße entsprechende Stellgröße weitergegeben, sondern einen, beispielsweise um den Faktor 2 reduzierte errechnete Stellgröße, um die Verdrängerpumpe noch möglichst lange betreiben zu können, ohne dass ein Schaden, beispielsweise ein Lagerschaden auftritt oder sich verschlimmert, für den der erhöhte Schwingungswert ein Indiz darstellen kann.

Im Hinblick auf die konkrete Ausgestaltung des, vorzugsweise von einem Mikrokontroller gebildeten Reglers der Steuermittel gibt es unterschiedliche Möglichkeiten. Bevorzugt ist der Regler als PI-Regler oder als PID-Regler ausgeführt.

Im Hinblick auf die Auswahl bzw. Ausgestaltung des ersten Ist-Betriebsparameters, der dem Regler zum Ermitteln einer Stellgröße zugeführt wird und auf dessen Basis gegebenenfalls der erste (Pumpenschutz-)Grenzwert und/oder der zweite (Förderfluidschutz-)Grenzwert berechnet wird, und der ggf. zur Berechnung der korrigierten Stellgröße von den Korrekturmitteln herangezogen wird, gibt es unterschiedliche Möglichkeiten. Bevorzugt handelt es sich bei diesem ersten Ist-Betriebsparameter um eine bevorzugt gemessene, Ist-Regelgröße aus der Regelstrecke, insbesondere eine sogenannte Ist-Hauptregelgröße, beispielsweise einen Ist-Druck des Förderfluids oder eine Ist-Druckdifferenz des Förderfluids, beispielsweise zwischen Saug- und Druckseite der Verdrängerpumpe oder um einen Ist-Volumenstrom des Förderfluids. Der erste Betriebsparameter wird bevorzugt gemessen, kann alternativ auch simuliert bzw. berechnet werden, insbesondere aus mehreren weiteren Ist-Betriebsparametern.

Wie eingangs bereits erläutert, muss der erste und/oder zweite Grenzwert nicht nur anhand des ersten, dem Regler zugeführten Ist-Betriebsparameters berechnet werden, sondern zusätzlich auf Grundlage eines funktionellen Zusammenhanges auf Basis eines anderen (weiteren) Ist-Betriebsparameters. Bei dem zumindest einen weiteren Ist-Betriebsparameter kann es sich um eine gemessene oder auf Basis eines, beispielsweise gemessenen, Ist-Wertes berechnete Hilfsstellgröße, insbesondere des Frequenzumrichters handeln, beispielsweise um einen Drehfrequenzsollwert des Frequenzumrichters oder einen Drehmomentsollwert des Frequenzumrichters. Auch ist es möglich, dass es sich bei mindestes einem weiteren Ist-Betriebsparameter um eine gemessene oder auf Basis eines Ist-Wertes berechnete Hilfsregelgröße, insbesondere eine Drehzahl des Verdrängerpumpenmotors oder ein Drehmoment des Verdrängerpumpenmotors handelt. Auch ist es möglich, dass es sich bei mindestens einem weiteren Ist-Betriebsparameter der in die Berechnung des ersten und/oder zweiten Grenzwertes und/oder in die Berechnung einer korrigierten Stellgröße und/oder in die Berechnung eines Vergleichswertes einfließt um eine gemessene Temperatur, beispielsweise eine Förderfluidtemperatur oder eine Lagertemperatur, insbesondere eines Wälzlagers einer Antriebsspindel der Verdrängerpumpe handeln. Auch ist es möglich, dass es sich bei dem mindestens einen weiteren Ist-Betriebsparameter um einen gemessenen Vibrationswert handelt. Auch ist es möglich, dass es sich bei dem mindestes einen weiteren Ist-Betriebsparameter um eine gemessene oder berechnete Förderfluidviskosität handelt. Auch ist es möglich, dass es sich bei dem mindestens einen weiteren Ist-Betriebsparameter um eine gemessene Leckagemenge handelt. Besonders bevorzugt ist es, wenn nicht nur der erste Ist-Betriebsparameter nur ein einziger weiterer Ist-Betriebsparameter bei der Berechnung eines Grenzwertes oder einer korrigierten Stellgröße berücksichtigt werden, sondern beispielsweise zusätzlich zum ersten Hilfsbetriebsparameter zwei oder mehrere weitere, vorzugsweise unterschiedliche Ist-Betriebsparameter.

Für Anwendungen des Mediumschutzes (bevorzugt nicht für Anwendungen des Pumpenschutzes kann es sich bei dem mindestens einen weiteren Betriebsparameter um eine gemessene Ist-Regelgröße, beispielsweise eine gemessene Ist-Hauptregelgröße handeln, beispielsweise um einen Ist-Druck des Förderfluids, eine Ist-Druckdifferenz oder einen Ist-Volumenstrom.

Wird beispielsweise ein Ist-Druck als Betriebsparameter gemessen, beispielsweise ein Überdruck am Druckstutzen der Verdrängerpumpe, so kann ein zu hoher Druck verdrängerpumpengefährdend sein, insbesondere eine Berstmöglichkeit beinhalten. Dabei kann der maximal zulässige Druck abhängig sein von weiteren Ist-Betriebsparametern, wie beispielsweise der Temperatur des Förderfluids.

Ein zu geringer Druck am Saugstutzen kann als Kavitationsindikator genutzt werden. Bevorzugt wird neben dem Druck als Betriebsparameter die Förderfluidviskosität berücksichtigt, insbesondere aus messtechnischen Gründen stellvertretend für die Viskosität des Förderfluids dessen gemessen Temperatur.

Die Temperatur kann also zusätzlich oder alternativ von einem Druck als Ist-Betriebsparameter überwacht werden. Eine Übertemperatur des Förderfluids kann pumpengefährdend sein, insbesondere im Hinblick auf einen möglichen Lagerschaden.

Als Ist-Betriebsparameter kann bei der Grenzwertberechnung und/oder der Berechnung eines korrigierten Stellwertes zusätzlich oder alternativ zum Druck die Motordrehzahl gemäß einer festen Zuordnung bzw. Funktion berücksichtigt werden, die direkt proportional zur Verdrängerpumpendrehzahl (Spindeldrehzahl) ist, insbesondere dieser entspricht. Eine zu hohe oder zu niedrige Drehzahl kann ebenfalls ein Risiko darstellen, insbesondere dann, wenn weitere Betriebsparameter, wie beispielsweise die Temperatur und/oder der Druck gewisse Grenzen über- bzw. unterschreiten.

Zusätzlich oder alternativ zu den vorstehenden Ist-Betriebsparametern können Schwingungen (Vibrationen) der Verdrängerpumpe und/oder des Verdrängerpumpenmotors überwacht werden. Zu starke Schwingungen gefährden dabei die Ausrichtung zwischen Verdrängerpumpenmotor und Verdrängerpumpe mit der möglichen Folge eines Lagerschadens an der Verdrängerpumpe und/oder am Verdrängerpumpenmotor. Auch sind bei unzulässigen Schwingungen Gleitringdichtungsschäden möglich. Insgesamt kann die Lebensdauer der Verdrängerpumpe durch unzulässige Schwingungen reduziert werden, insbesondere dann, wenn weitere Ist-Betriebsparameter, wie die Drehzahl und/oder die Temperatur und/oder der Druck gewisse Grenzen über- bzw. unterschreiten.

Zusätzlich oder alternativ zu den vorstehenden weiteren Betriebsparametern kann die Viskosität des Förderfluids, die in einem funktionalen Zusammenhang zur Förderfluidtemperatur steht, direkt oder mittelbar über die Temperatur bei der Bestimmung eines Grenzwertes, einer korrigierten Stellgröße oder, falls vorgesehen eines Vergleichswertes berücksichtigt werden. Eine zu geringe Viskosität kann verdrängerpumpengefährdend sein aufgrund daraus resultierender nachlassender Schmiereigenschaften des Förderfluids zwischen den Spindeln. Eine zu hohe Viskosität kann verdrängerpumpenmotorgefährdend sein, so dass das Drehmoment zu sehr ansteigt. Zudem kann eine zu hohe Viskosität (zu niedrige Temperatur) verdrängerpumpengefährdend sein, beispielsweise beim Einsatz einer Magnetkupplung, welche durch eine zu hohe Viskosität unbemerkt abreißen kann, was zur Zerstörung der Verdrängerpumpe bzw. der Magnetkupplung führt.

Neben den zuvor erläuterten Ist-Betriebsparametern, die einzeln, in Gruppen oder bevorzugt gemeinsam zur Sicherstellung eines Komponentenschutzes (Verdrängerpumpenschutzes) oder zur Sicherstellung bzw. Gewährleistung einer Förderfluidqualität gemessen und gemäß einer mathematischen Funktion bei Berechnungen berücksichtigt werden, kann mindestens einer der nachstehenden Ist-Betriebsparameter überwacht werden, beispielsweise das Drehmoment, welches funktional abhängig von der Viskosität des Förderfluids ist. Insbesondere kann das Drehmoment als Indikator für einen ansteigenden Verdrängerpumpenverschleiß berücksichtigt werden.

Zusätzlich oder alternativ kann der Verdrängerpumpenmotorstrom in die Berechnung eines Grenzwertes, einer korrigierten Stellgröße oder falls vorgesehen in einen Vergleichswert einfließen. Der Motorstrom ist eine einfach und kostengünstig zu messende Größe, insbesondere bei gleichbleibenden anderen Parametern, wie beispielsweise der Viskosität für das Drehmoment, welche wiederum auf Verschleiß der Pumpe hinweisen kann. Zusätzlich oder alternativ kann die Leckagerate überwacht werden. Hier liegt der Gedanke zugrunde, dass jede Gleitringdichtung eine Nennleckage benötigt, damit die statische und dynamische Komponente der Gleitringdichtung geschmiert wird. Steigt die Leckagerate an, kann dies ein Indikator für einen beginnenden Gleitringdichtschaden sein.

Falls nicht, was jedoch bevorzugt ist, unmittelbar die vom Regler erzeugte Stellgröße oder die von Korrekturmitteln korrigierte Stellgröße mit einem ersten oder zweiten Grenzwert verglichen werden soll, sondern zusätzlich oder alternativ für diesen Vergleich ein Vergleichwert berechnet werden soll, der in einem funktionalen Zusammenhang zur Stellgröße oder zur korrigierten Stellgröße steht, kann in die Berechnung dieses Vergleichswertes anhand eines funktionalen Zusammenhangs mehrerer der vorgenannten Ist-Betriebsparameter, insbesondere der erste Ist-Betriebsparameter und mindestens einer der weiteren Ist-Betriebsparemeter einfließen.

Besonders bevorzugt ist es, wenn die ersten und/oder zweiten Grenzwertvorgabemittel und/oder die ersten oder zweiten Korrekturmittel bei ihren Berechnungen für die den Steuermitteln zugeordnete verdrängerpumpespezifische Geometrieparameter berücksichtigen, beispielsweise eine Spaltbreite und/oder einen Spindeldurchmesser. Zusätzlich oder alternativ können die Grenzwertvorgabemittel und/oder die Korrekturmittel einen in einem Speicher abgelegten Förderfluidparameter, insbesondere ein Scherverhalten des Förderfluids berücksichtigend ausgebildet sein.

So ist es insbesondere im Hinblick auf die Überwachung der Qualität des Förderfluids oder des damit hergestellten Endproduktes vorteilhaft, die Winkelgeschwindigkeiten der Verdrängerpumpenspindel bei der Berechnung eines Grenzwertes, einer korrigierten Stellgröße oder, falls vorgesehen, bei der Berechnung eines Vergleichswertes zu berücksichtigen. Dabei sollte bevorzugt mindestens ein Geometrieparameter sowie der Steigungswinkel der betreffenden Spindel berücksichtigt werden, da unterschiedliche Steigungswinkel der Spindel bei gleicher Motordrehzahl zu unterschiedlichen Relativgeschwindigkeiten innerhalb der Verdrängerpumpe führen.

Denkbar ist auch eine Variante, bei der der mindestens eine gemessene Ist-Parameter, beispielsweise der erste Ist-Betriebsparameter oder ein weiterer Ist-Parameter nicht unmitttelbar von Sensormitteln in die Steuermittel eingespeist wird, sondern bei der der mindestens eine Ist-Betriebsparameter den Steuermitteln von einer Prozess-Leitwarte übermittelt wird, insbesondere, wie später noch erläutert werden wird, über ein Bussystem.

Besonders bevorzugt ist es, wenn bei der Berechnung des mindestens einen ersten und/oder mindestens einen zweiten Grenzwertes eine Schergefälle Berücksichtigung findet, insbesondere ein maximal zulässiges, in einem Speicher abgelegtes Schergefälle und/oder ein aktuell anhand mindestens eines Ist-Betriebsparameters berechnetes Schergefälle gemäß einem funktionalen Zusammenhang berücksichtigt wird.

Wie bereits erläutert, ist es denkbar, dass neben einer dynamischen Grenzwertbetrachtung auch eine statische Grenzwertbetrachtung erfolgt, bei welcher die Stellgröße, eine korrigierte Stellgröße, ein Vergleichswert oder unmittelbar ein erster Betriebsparameter und/oder ein weiterer Betriebsparameter mit einem in einem, vorzugsweise nicht flüchtigen Speicher der Logikmittel abgelegten Grenzwert verglichen wird/werden und, sollte der Grenzwert um ein vorbestimmtes Maß über- bzw. unterschritten werden, eine korrigierte Stellgröße ermittelt und ausgegeben wird, um somit die Pumpe oder Produktqualität nicht zu gefährden. Im einfachsten Fall, kann hierzu die vom Regler vorgegebene Stellgröße oder aufgrund eines vorangehenden Vergleichs bereits korrigierte Stellgröße um ein vorgegebenes Maß, insbesondere einen vorgegebenen Faktor, erhöht oder reduziert werden.

Zusätzlich oder alternativ zu mindestens einem gemessenen und ersten Ist-Betriebsparameter und/oder zusätzlich oder alternativ zu einem gemessenen oder berechneten weiteren Ist-Betriebsparameter und/oder zu mindestens einem vorgegebenen verdrängerpumpenspezifischen Geometrieparameter können die ersten und/oder zweiten Grenzwertvorgabemittel und/oder die ersten und/oder zweiten Korrekturmittel bei der Berechnung des entsprechenden Grenzwertes oder der korrigierten Stellgröße einen Förderfluidparameter (fluidspezifischer Eigenschaftswert/Konstante) gemäß einer mathematischen Funktion oder Zuordnung berücksichtigend ausgebildet sein, der beispielsweise in einem nicht flüchtigen Speicher der Steuermittel abgelegt ist. Bevorzugt kann unter verschiedenen Fluidparameterdatensätzen manuell oder automatisch, beispielsweise in Abhängigkeit eines Messergebnisses, ausgewählt werden. Bevorzugt wird als Förderfluidparameter das Scherverhalten des Förderfluids berücksichtigt, insbesondere dann, wenn zur Bestimmung eines Grenzwertes oder einer korrigierten Stellgröße ein Schergefälle herangezogen wird.

Ganz besonders zweckmäßig ist es, wenn die Logikmittel zum Ermitteln und/oder Signalisieren einer Wartungsfälligkeit der Verdrängerpumpe in Abhängigkeit eines gemessenen oder berechneten Ist-Betriebsparameters und/oder in Abhängigkeit eines für den Steuermitteln zugeordneten verdrängerpumpenspezifischen Parameters ausgebildet sind. Bevorzugt umfassen die Logikmittel hierzu eine entsprechende Funktionseinheit, die den gemessenen oder berechneten Ist-Parameter und/oder den verdrängerpumpenspezifischen Parameter bei der Ermittlung der Wartungsfälligkeit berücksichtigend ausgebildet ist. Bevorzugt berechnet diese Funktionseinheit die Wartungsfälligkeit anhand einer vorgegebenen (funktionellen) Zuordnung. Die Wartungsfälligkeit wird bevorzugt über entsprechende Signalisierungsmittel, beispielsweise ein Display und/oder eine LED-Ampel, die unterschiedliche Farbsignale aussenden kann, signalisiert.

Besonders zweckmäßig ist es, wenn die ersten und/oder zweiten Korrekturmittel derart ausgebildet sind, dass diese für den Fall, dass der Grenzwert um einen vorgegebenen, insbesondere sehr hohen oder sehr niedrigen Wert über- bzw. unterschritten wird, ein Stoppsignal für den Verdrängerpumpenmotor, insbesondere für ein Motorschütz aussenden, aufgrund dessen der Verdrängerpumpenmotor gestoppt wird, insbesondere um eine weitere Gefährdung der Verdrängerpumpe oder weitere Prozessaggregate oder der Qualität des Förderfluids zu vermeiden.

In Weiterbildung der Erfindung ist mit Vorteil vorgesehen, dass die Steuermittel über ein Bussystem, insbesondere ein CAN-Bussystem, kommunizierend ausgebildet sind, insbesondere um mit anderen Verdrängerpumpensteuermitteln und/oder einer Prozess-leitwarte kommunizieren zu können, d.h. Daten übermitteln und/oder empfangen zu können. Besonders zweckmäßig ist es dabei, wenn im Steuermodul, insbesondere zur Kommunikation mit der Leitwarte und/oder mindestens einem weiteren Modul ein CAN-Bussystem zugeordnet ist, welches vorwiegend aus der Automobiltechnik bekannt ist. Dieses Bussystem ist, wie sich überraschend herausgestellt hat, besonders zuverlässig und robust im Zusammenhang mit Verdrängerpumpensystemen.

Besonders zweckmäßig ist es, wenn den Steuermitteln Eingabemittel, insbesondere in Form mindestens einer Taste, bevorzugt in Form von mehreren Tasten und/oder eines Touchscreens, etc. zugeordnet sind, um die Steuermittel konfigurieren und/oder auslesen zu können. Besonders bevorzugt kann über die Eingabemittel einer von mehreren in einem nicht flüchtigen Speicher abgelegten Systemparameterdatensätzen und/oder Förderfluidparameterdatensätzen ausgewählt werden.

Ganz besonders zweckmäßig ist eine Ausführungsvariante der Steuermittel, bei der die Steuermittel Speichermittel aufweisen, die ausgebildet und angesteuert sind, um empfangene, errechnete und/oder ausgesendete Daten, insbesondere Messwerte oder Spannungsverläufe zu speichern, insbesondere mitzuloggen. Besonders bevorzugt sind die Speichermittel ausgebildet und angesteuert, um gemessene Ist-Betriebsparameter und/oder Führungsgrößen und/oder Stellgrößen und/oder korrigierte Stellgrößen zu speichern.

Bevorzugt umfasst das System auch mindestens einen Sensor (Sensormittel), vorzugsweise mindestens zwei Sensoren, der bzw. die signalleitend mit den Steuermitteln verbunden sind, wobei der Sensor bzw. die Sensoren zum Messen des ersten Ist-Betriebssignals und ggf. mindestens eines weiteren Ist-Betriebssignals ausgebildet und angeordnet sind. Beispielsweise handelt es sich um einen Drucksensor zur Bestimmung eines Fluiddrucks, insbesondere eines Differenzdrucks und/oder einer Temperatur, beispielsweise einer Förderfluidtemperatur oder einer Lagertemperatur. Auch kann es sich um einen Drehzahlmesser zur Bestimmung der Verdrängerpumpenzahl und/oder um einen Drehmomentmesser zum Erfassen des Verdrängerpumpenmotordrehmoments und/oder um ein Vibrationssensor zum Messen eines Vibrationswertes und/oder um einen Fluidviskositätsmesser zum Bestimmen der Fluidviskosität und/oder einen Leckageratenmesser und/oder einen Volumenstrommesser handeln. Besonders zweckmäßig ist es, wenn die Steuermittel signalleitend mit dem Frequenzumrichter verbunden sind, um als ersten und/oder mindestens einen weiteren Ist-Betriebsparameter eine Ist-Hilfsstellgröße zu empfangen, insbesondere einen Drehfrequenzsollwert oder einen Drehmomentsollwert aus dem Frequenzumformer.

In Weiterbildung der Erfindung ist mit Vorteil vorgesehen, dass die Logik des Steuermoduls zum Erkennen und/oder Signalisierung einer Wartungsnotwendigkeit des Pumpenmoduls ausgebildet ist und zwar in Abhängigkeit der Auswertung eines Ist-Betriebsparameters, welcher ggf. von der Logik im Hinblick auf eine Wartungsrelevanz, insbesondere unter Einbezug einer Datenbank überprüfbar ist. Besonders zweckmäßig ist es, wenn die Logik derart ausgebildet bzw. programmiert ist, dass eine Wartungsnotwendigkeit ausreichende Zeit vor einem tatsächlich notwendigen Eingriff erkannt wird, um somit eine Frist bzw. einen Zeitraum bis zur empfohlenen Vornahme der Wartungsdurchführung ermitteln zu können. Wie später noch erläutert werden wird, wird die Wartungsnotwendigkeit bzw. die empfohlene Zeitspanne bis zur Vornahme der Wartung im Falle des Vorsehens mehrerer Steuermodule von einer, sogenannten Masterbox der Steuermodule übernommen. Die Kommunikation mit dieser Masterbox kann beispielsweise über ein Bussystem, insbesondere ein CAN-Bussystem erfolgen.

Wie zuvor bereits angedeutet, ist es besonders zweckmäßig, wenn dem Steuermodul zur Kommunikation mit einer Leitwarte und/oder mit einem weiteren Steuermodul und/oder mit einem Sensormodul ein Bussystem zugeordnet ist bzw. dass das Steuermodul an ein solches Bussystem angeschlossen ist. Überraschenderweise hat sich ein aus der Automobiltechnik bekanntes CAN-Bussystem als besonders Vorteilhaft, zuverlässig und robust im Zusammenhang mit einem Pumpen-System herausgestellt. Das bevorzugt vorgesehene Sensormodul kann alternativ auch über eine Digitalverbindung und/oder Analogverbindung mit dem Steuermodul und/oder einer Leitwarte kommunizieren.

Besonders zweckmäßig ist es, wenn an das vorgenannte Bussystem mehrere Steuermodule angeschlossen sind, wobei bevorzugt jedem Steuermodul ein Verdrängerpumpenmodul und in der Folge auch ein Antriebsmodul zugeordnet ist.

Wie ebenfalls bereits angedeutet, ist es bevorzugt, wenn eines von mehreren zum Einsatz kommenden Steuermodulen als sogenannte Masterbox ausgebildet ist, d.h. eine erhöhte Funktionalität hat. Hierunter wird verstanden, dass dieses Steuermodul zum Empfangen und Speichern von Daten ausgebildet ist, die es von anderen Steuermodulen des Systems empfängt, beispielsweise von Statusinformationen und/oder von Systemistparametern (Ist-Betriebsparameter) und/oder von Drehzahlsollsignalen und/oder von Systemsollparametern. Bevorzugt ist eine derartige Masterbox zusätzlich oder alternativ mit Signalisierungsmitteln, beispielsweise einem Bildschirm, einer Lichter-, insbesondere LED-Ampel, und/oder einem Lautsprecher ausgestattet, um mit einem Benutzer kommunizieren zu können bzw. um dem Benutzer ein Ereignis signalisieren zu können, beispielsweise eine Störung und/oder die Notwendigkeit einer Wartung, ggf. inklusive eines vorgeschlagenen Wartungszeitraums bis zur tatsächlichen Fälligkeit der Wartung.

Im Hinblick auf die Ausbildung des mindestens einen Sensormoduls gibt es unterschiedliche Möglichkeiten. Dieses kann beispielsweise als Vibrationssensor, insbesondere zum Erkennen kritischer Schwingungen des Pumpenmoduls und/oder mit einem Drucksensor zum Erfassen eines Istdruckes und/oder als Temperatursensor zum Ermitteln einer Isttemperatur und/oder als Durchflussmengensensor zum Erfassen eines Istdurchflusses und/oder als Drehmomentsensor zum Erfassen eines Drehmoments des Pumpenmoduls ausgebildet sein. Es ist denkbar, mehrere derartige Sensoren in einem Sensormodul zusammenzufassen oder für unterschiedliche Sensoren separate Sensormodule vorzusehen. Das Sensormodulsignal kann beispielsweise unmittelbar dem Steuermodul zugeleitet werden, oder falls vorhanden über die Leitwarte.

Besonders zweckmäßig ist es, wenn in dem Steuermodul eine Datenbank mit systemspezifischen Informationen, insbesondere pumpenmodulspezifischen Informationen, vorgesehen ist, auf die die Logik des Steuermoduls zugreifen kann, um so eine geeignete Solldrehzahl und/oder einen geeigneten Systemsollparameter für den Regler des Steuermoduls vorgeben zu können.

Die Erfindung führt auch auf die Verwendung eines Steuermoduls, umfassend einer Logik und einen Regler, insbesondere einen PI- oder PID-Regler, zum Erzeugen einer Stellgröße, insbesondere eines Drehzahlsollsignals für eine Antriebseinheit in Abhängigkeit mindestens eines System-Istparameters und in Abhängigkeit einer Führungsgröße, wobei die Führungsgröße vorzugsweise von einer Leitwarte vorgebbar ist.

Weitere Vorteil, Merkmale und Einzelheiten der Erfindung ergeben sich aus der nachfolgenden Beschreibung bevorzugter Ausführungsbeispiele sowie anhand der Zeichnungen. Diese zeigen in:
- Fig. 1:: einen möglichen Aufbau eines Pumpensystems mit zwei Steuermodulen, denen jeweils ein Antriebsmodul und ein Pumpenmodul zugeordnet ist, wobei den beiden Steuermodulen eine fakultative Leitwarte übergeordnet ist,
- Fig. 2 bis Fig. 5:: unterschiedliche Ereignisszenerien am Beispiel des Pumpen-Systems gemäß Fig. 1, und
- Fig. 6:: eine mögliche Ausgestaltung von als Steuermodul vorliegenden Steuermitteln, die ausgebildet sind, um eine von einem Regler erzeugte Stellgröße mit einem ersten (Pumpenschutz-)Grenzwert zu vergleichen, insbesondere für ein System gemäß den Fig. 1 bis 5,
- Fig. 7:: eine alternative Ausgestaltung von als Steuermodul vorliegenden Steuermitteln, die ausgebildet sind um eine vom Regler erzeugte Stellgröße mit einem (Förderfluidschutz-)Grenzwert zu vergleichen, insbesondere für ein System gemäß Fig. 1 bis 5,
- Fig. 8.: eine weitere Ausgestaltungsvariante von als Steuermodul vorliegenden Steuermitteln für ein Verdrängerpumpensystem, wie dies beispielhaft in den Fig. 1 bis 5 dargestellt ist, wobei von den Steuermitteln die vom Regler erzeugte Stellgröße mit einem ersten Grenzwert und/oder einem zweiten Grenzwert zu vergleichbar und ggf. korrigierbar ist, und wobei die Vergleichsreihenfolge auch anders, als in Fig. 8 dargestellt, d.h. in umgekehrter Reihenfolge realisiert sein kann,
- Fig. 9:: ein NPSH-Diagramm, und
- Fig. 10: in einem Diagramm den physikalischen Zusammenhang zwischen dem Förderfluiddruck, gemessen am Druckstutzen der Pumpe, der Förderfluidviskosität (Mediumviskosität) und der Pumpendrehzahl, hier einer Pumpenmindestdrehzahl.

In den Figuren sind gleiche Elemente und Elemente mit der gleichen Funktion mit den gleichen Bezugszeichen gekennzeichnet.

Das in den Figuren gezeigte Verdrängerpumpensystem 1 umfasst ein erstes und ein zweites Steuermodul 202, 203, von denen das in der Zeichnung links gezeigte Steuermodul (erstes Steuermodul 202) als sogenannte Masterbox mit Signalisierungsmitteln 204 ausgestattet ist und zwar in Form eines Bildschirms 205 und einer LED-Ampel 6.

Neben den Signalisierungsmitteln 204 ist das erste Steuermodul 202 (Masterbox) im Gegensatz zu dem zweiten Steuermodul 203 als Datenspeichereinheit (Datenlogger) ausgebildet, die signalleitend mit dem zweiten Steuermodul 203 verbunden ist und von dieser übermittelte Daten, beispielsweise wie Ist-Betriebsparameter, Führungsgrößen oder vorgegebene Drehzahlen speichert und bevorzugt mit einem Zeitcode versieht. Die Signalisierungsmittel 204 dienen zum Signalisieren von Steuerungen oder zur Darstellung von Wartungsnotwendigkeiten bzw. Zeitvorschlägen zur Durchführung der Wartung, die von dem ersten Steuermodul 202 und/oder dem zweiten Steuermodul 203 oder gegebenenfalls weiteren, nicht dargestellten Steuermodulen ermittelt werden.

Dem ersten Steuermodul 202 ist ein Antriebsmodul 207 zugeordnet, umfassend einen elektrischen, hier als Asynchronmotor ausgebildeten Antriebsmotor 3 sowie einen diesem zugeordneten Frequenzumrichter 4, der lediglich zur besseren Darstellung separat dargestellt und bevorzugt unmittelbar am Antriebsmotor 3 angeordnet ist.

Das Antriebsmodul 207, genauer der Antriebsmotor 3 des Antriebsmoduls 207 ist über eine Kupplung 210 mit einem als Schraubenspindelpumpe ausgebildeten ersten Pumpenmodul 211 wirkverbunden.

Am ersten Pumpenmodul 211 ist ein Sensormodul 212 zum Erfassen eines Ist-Betriebsparameters X angeordnet, welches in dem gezeigten Ausführungsbeispiel mit einem Vibrationssensor ausgestattet ist, um unzulässige Vibrationen erfassen zu können, die dann vom ersten Steuermodul 202, genauer von integralen Logikmitteln 7 ausgewertet werden, insbesondere durch Vergleich mit in einer integralen Datenbank des Steuermoduls 202 abgelegten Informationen.

Wie sich aus Fig. 1 ergibt ist das erste Sensormodul 212 über ein Bussystem 213, hier ein CAN-Bussystem, signalleitend mit ersten Steuermodul 202 verbunden.

Im ersten Steuermodul 202 sind, bereits erwähnte, nicht dargestellte Logikmittel 7 integriert sowie ein in dem gezeigten Ausführungsbeispiel als PID-Regler ausgebildeter, ebenfalls aus Übersichtlichkeitsgründen nicht dargestellter Regler 6 zum Erzeugen einer später noch zu erläuternden Stellgröße oder einer korrigierten Stellgröße für den ersten Frequenzumrichter 4, der nicht ausgebildet ist oder alternativ nicht genutzt bzw. angesteuert und/oder mit Systemistparametern versorgt ist um in Abhängigkeit eines Drucksignals und/oder eines Durchflussmengensignals und/oder eines Vibrationssensorsignals und/oder eines Temperatursensorsignals und/oder eines Drehmomentsignals selbst ein Drehzahlsollsignal zu erzeugen.

Das erste Steuermodul 202 weist, wie das zweite Steuermodul 203 mehrere Ein- und Ausgänge auf, die beim ersten Steuermodul 202 zur besseren Visualisierung hervorgehoben dargestellt sind. Das erste Steuermodul 202 umfasst Analogeingänge 214, über einen von denen das erste Steuermodul 202 signalleitend mit einer übergeordneten Leitwarte (Führungsgrößenvorgabemittel 8) verbunden ist. Über eine, hier als Analogverbindung 216 ausgebildete Verbindung kann von der Leitwarte eine Führungsgröße W oder alternativ bereits eine Stellgröße übermittelt werden, wobei letztere beispielsweise durch das erste Steuermodul 202 durchgeschleift wird und über einen von bevorzugt mehreren, Analogausgängen 217 zum ersten Frequenzumrichter 4 geleitet wird. Wie später noch erläutert werden wird ist das erste Steuermodul 202 jedoch auch in der Lage selbstständig eine Stellgröße, insbesondere ein Drehzahlsollsignal in Abhängigkeit einer Führungsgröße W, eines Ist-Betriebsparameters X und mindestens eines weiteren Betriebsparameters zu erzeugen, mit welcher der erste Frequenzumrichter 4 angesteuert wird.

Neben den Analogeingängen 214 existieren mehrere Digitaleingänge 218.

Darüber hinaus existieren mehrere Digitalausgänge 219 über die Statussignale und andere Daten an die Leitwarte übermittelt werden können.

Zu erkennen ist, dass das erste Steuermodul 202 über das Bussystem 213 nicht nur mit dem Sensormodul 212 kommuniziert bzw. Daten von diesem empfängt, sondern über das als CAN-Bussystem ausgebildete Bussystem 213 auch mit dem zweiten Steuermodul 203 verbunden ist. Dieses umfasst wie das erste Steuermodul 202 (zweite) Digitalausgänge 220, (zweite) Digitaleingänge 221, (zweite) Analogeingänge 222 sowie (zweite) Analogausgänge 223 zum Übermitteln eines von der Leitwarte vorgegebenen oder von dem zweiten Steuermodul 203 in Abhängigkeit einer von der Leitwarte vorgegebenen Führungsgröße erzeugten Stellgröße an dem nicht separat dargestellten Frequenzumrichter eines zweiten Antriebsmoduls 224, welches über eine zweite Kupplung 225 wirkverbunden ist mit einem zweiten ebenfalls als Verdrängerpumpe ausgebildeten zweiten Pumpenmodul 226, an welchem ebenfalls ein zweites Sensormodul 227 angeordnet ist. welches über das Bussystem 213 mit dem zweiten Steuermodul 203 kommuniziert.

Über eine Digitalverbindung 228 kann die Leitwarte (Beispiel für Führungsgrößenvorgabemittel 8) dem zweiten Steuermodul 203 ein Motorein- sowie ein Motoraussignal übermitteln, aufgrund dessen das zweite Steuermodul 203 das Antriebsmodul 224 ansteuert.

Anstelle der dargestellten, als Vibrationssensormodule ausgebildeten Sensormodule 212, 227 können zusätzlich oder alternativ weitere Sensoren bzw. Sensormodule mit jeweils einem oder mehreren Sensoren vorgesehen sein, um verschiedenste Systemistparameter im Bereich des jeweiligen Pumpenmoduls 211, 226 zu erfassen.

Zum Auslesen und/oder Programmieren kann ein Computer 229 vorgesehen werden, der bevorzugt über das Bussystem 213 mit den Steuermodulen 202, 203 kommuniziert.

Wie sich aus Fig. 1 ergibt, umfasst das erste Steuermodul 202 neben den Signalisierungsmitteln 204 auch Eingabemittel 230 zur Vornahme von, vorzugsweise menügesteuerten Eingaben. Das zweite Steuermodul 203 ist im Gegensatz zum ersten Steuermodul 202 nicht als Datenspeichereinheit zum Speichern von anderen Steuermodulen erhaltenen Daten ausgebildet und umfasst im gezeigten Ausführungsbeispiel lediglich eine zweite LED-Ampel und kein Display, wobei auch eine Ausführungsform vollständig ohne Signalisierungsmittel realisierbar ist.

Im Folgenden werden anhand der Fig. 2 bis 5 unterschiedliche Szenarien, die im Betrieb des Pumpensystems 1 auftreten können beschrieben.

Bei dem in Fig. 2 dargestellten Szenario läuft der erste Antriebsmotor 3 des ersten Pumpenmoduls 211 mit einer Drehzahl, die auf Basis einer von dem Steuermodul 202 ausgegebenen Drehzahl vom Frequenzumrichter generiert wird. Die entsprechende bzw. zugrundeliegende Führungsgröße W wird über die Analogverbindung 216 in einen der Analogeingänge 214 des ersten Steuermoduls 202 eingespeist. Dieser ermittelt auf Basis der Führungsgröße W sowie unter Berücksichtigung eines Ist-Betriebsparameters eine Stellgröße, die über einem Analogausgang 217 ausgegeben und zum ersten Frequenzumrichter 4 geleitet wird, der entsprechend der Stellgröße den ersten Antriebsmotor 3 ansteuert. Sämtliche überwachten Systemistparameter, insbesondere ein von dem ersten Sensormodul 212 ermitteltes Vibrationssignal, welches über das Bussystem 213 dem ersten Steuermodul 202 zugeleitet wird liegen unterhalb von in einer Datenbank der Logik des ersten Steuermoduls 202 abgelegten Warnschwellen. Eine grüne LED 231 der LED-Ampel 206 leuchtet.

Bei einem zweiten, in Fig. 3 visualisierten Szenario erreicht ein Ist-Betriebsparamter, hier die mittels des ersten Sensormoduls 212 ermittelte Gesamtschwingung des ersten Pumpenmoduls 211 eine erste, in der vorgenannten Datenbank der Logik des ersten Steuermoduls 202 abgelegte Warnschwelle, mit der Folge, dass die erste Logik die ersten Signalisierungsmittel 204 derart ansteuert, dass eine gelbe LED 232 der ersten LED-Ampel 206 leuchtet. Zudem wird eine entsprechende Warnung bzw. Information im Bildschirm 205 der Signalisierungsmittel 204 angezeigt. In der Software der Logik des ersten Steuermoduls 2 ist festgelegt, dass bei Erreichen der ersten Warnschwelle das erste Pumpenmodul 211 mit einer langsameren Drehzahl gefahren werden soll, um die erlaubten maximalen Schwingungswerte einzuhalten. Die Logik des ersten Steuermoduls 202 ermittelt in der Folge eine nach unten korrigierte Stellgröße, die dann über den Analogausgang 217 dem ersten Frequenzumrichter 4 des ersten Antriebsmoduls 207 zugeleitet wird. Zudem wird über einen der Digitalausgänge 219 eine entsprechende Information an die Leitwarte ausgegeben. Je nach Programmierung kann auch festgelegt werden, dass die Leitwarte entscheidet, ob die vom eigentlichen Prozess bestimmte Drehzahlsollvorgabe der Leitwarte oder die Drehzahlsollvorgabe des zweiten Steuermoduls 203 an den Frequenzumrichter geleitet wird.

Das in Fig. 4 dargestellte Szenario ist eine Folge des zuvor anhand von Fig. 3 beschriebenen Szenarios. Die Ursache für die erhöhten Schwingungswerte wurde beseitigt. Die Fehlerbeseitigung wurde am ersten Steuermodul 202 quittiert, wodurch die Logik die grüne LED 231 am ersten Steuermodul 202 aufleuchten lässt. In der Logik des zweiten Steuermoduls 203 in Verbindung mit dem integrierten PID-Regler des zweiten Steuermoduls 203 ist festgelegt, dass nun das erste Pumpenmodul 202, genauer dessen vorgeschalteter Antriebsmotor 3 mit der von der Leitwarte vorgegebenen Solldrehzahl weiterarbeiten kann. Zudem wird von der Logik über eine der Digitalausgänge 219 an die Leitwarte die Fehlerbeseitigung gemeldet und die Überstimmung des von der Leitwarte vorgegebenen Drehzahlsollsignals wird aufgehoben.

Bei dem in Fig. 5 dargestellten Szenario wird über ein Drucksensormodul 233 ein plötzlicher Druckanstieg auf der Druckseite festgestellt bzw. gemessen und über eine Analogverbindung 234 an einem der Analogeingänge 214 des zweiten Steuermoduls 203 übermittelt. Die Logik des zweiten Steuermoduls 203 erkennt durch Datenbankabgleich das Überschreiten eines erlaubten Grenzwertes (Warnschwelle) und veranlasst das Blinken einer roten LED 235 am zweiten Steuermodul 203. Zudem wir eine entsprechende Information über das Bussystem 213 an das erste Steuermodul 202 übermittelt, bei welchem die integrale Logik dafür sorgt, dass der Steuerfall über eine rote LED 236 signalisiert wird. Zudem wird von der Logik des zweiten Steuermoduls 203 über einen Digitalausgang 19 eine entsprechende Meldung an die Leitwarte gegeben. In der Logik innerhalb des zweiten Steuermoduls 203 ist festgelegt, dass im vorliegenden Fall der Antriebsmotor 3 abgeschaltet wird, damit das zweite Pumpenmodul keinen Schaden nimmt. Über einen Digitalausgang 221 wird das Motorschütz entsprechend angesteuert, mit der Folge, dass der Antriebsmotor 208 abschaltet

Im Folgenden werden anhand der Fig. 6 bis 8 verschiedene Ausführungsbeispiele von Verdrängerpumpensystemen beschrieben, die jeweils ein Steuermodul aufweisen, welches als separate Einheit ausgebildet ist, und welches von dem Antriebsmodul beabstandet sowie in einem separaten Gehäuse untergebracht ist. Anhand der Ausführungsbeispiele wird die Funktionsweise der als Steuermodul vorliegenden Steuermittel im Detail erläutert. Diese Funktionsweise der gezeigten Steuermodule kann auch von den in den Fig. 1 bis 5 dargestellten Steuermodulen realisiert sein.

Die anhand der Fig. 1 bis 5 im Zusammenhang mit den dort gezeigten Steuermodulen beschriebenen Funktionen können zusätzlich oder alternativ auch bei den in den Fig. 6 bis 9 gezeigten Steuermodulen realisiert sein.

### Ausführungsbeispiel gemäß Fig. 6

In Fig. 6 ist schematisiert der Aufbau eines Verdrängerpumpensystems 1 gezeigt. Dieses umfasst eine in dem gezeigten Ausführungsbeispiel als Ein- oder Mehrspindelpumpe, insbesondere Dreispindelpumpe, ausgebildete Verdrängerpumpe 2. Die Verdrängerpumpe 2 ist wirkverbunden mit einer Motorwelle eines als Elektromotor ausgebildeten Verdrängerpumpenmotors 3, welcher einen Frequenzumrichter 4 umfasst, der in Abhängigkeit einer von einem Regler 6 erzeugten Stellgröße Y_{S} oder einer korrigierten Stellgröße Y'_{S} oder einer ggf. mehrfach korrigierten Stellgröße Y'_{S} die Bestromung der Motorwicklungen des Verdrängerpumpenmotors 3 steuert und/oder regelt. Verdrängerpumpenmotor und Frequenzumrichter bilden ein Antriebsmodul 207.

Zur Generierung der Stellgröße Y_{S} oder einer korrigierten Stellgröße Y'_{S} umfasst das Verdrängerpumpensystem 1, beispielsweise von einem Mikrokontroller gebildete Steuermittel 5, umfassend einen zuvor erwähnten Regler 6 sowie Logikmittel 7. Die Steuermittel 5 liegen als von dem Antriebsmodul 207 separates Steuermodul 202 mit eigenem Gehäuse vor.

Den Steuermitteln 5 sind vorzugsweise von diesem separate Führungsgrößenvorgabemittel 8 vorgeordnet, beispielsweise eine Prozessleitwarte, die die Steuermittel 5 mit einer Führungsgröße W versorgen, beispielsweise ein einen Sollvolumenstrom oder einen Solldruck repräsentierendes elektrisches Spannungssignal.

Die Führungsgröße W sowie ein von außen zugeführter erster Ist-Betriebsparameter X werden dem Regler 6, genauer einem Differenzbildner 9 des Reglers 6 zugeführt, welcher die Differenz X-W berechnet. Der eigentliche, beispielsweise als PI- oder PID-Regler ausgeführte Regler 6 bestimmt also auf Basis der Führungsgröße W und des ersten, hier gemessenen Ist-Betriebsparameters X eine Stellgröße Y_{S.} Diese wird nicht wie im Stand der Technik unmittelbar dem Frequenzumrichter 4 zugeleitet, sondern durchläuft zunächst Logikmittel 7. Diese umfassen in dem gezeigten Ausführungsbeispiel erste Vergleichsmittel 10, die die vom Regler 6 erzeugte Stellgröße Y_{S} mit mindestens einem ersten Grenzwert vergleichen, vorzugsweise einen maximalen einzuhaltenden ersten Grenzwert Y_{Grenzmax} und/oder einen minimalen einzuhaltenden Grenzwert Y_{Grenzmin}. Anstelle eines unmittelbaren Vergleiches der Stellgröße Y_{S} mit dem mindestens einen ersten Grenzwert kann mit Hilfe von nicht dargestellten (fakultativen) Vergleichswertvorgabemitteln auf Basis der Stellgröße Y_{S} ein mit der Stellgröße Y_{S} in einem funktionalen Zusammenhang stehender Vergleichswert berechnet werden, in dessen Berechnung gemäß einem funktionalen Zusammenhang auch mindestens ein Ist-Betriebsparameter, beispielsweise der erste Ist-Betriebsparameter X und mindestens ein weiterer, später noch zu erläuternder weiterer Ist-Betriebsparameter einfließen kann. Auch können die Vergleichswertvorgabemittel gemäß einem funktionalen Zusammenhang zur Berechnung des Vergleichswertes mindestens einen Geometrieparameter der Verdrängerpumpe und/oder einen Förderfluidparameter berücksichtigen, der bzw. die dann auch bei der Berücksichtigung des Grenzwertes weitere Berücksichtigung finden müssen. In dem gezeigten Ausführungsbeispiel wird dieser zusätzliche Vergleichswertberechnungsschritt jedoch eingespart und es wird unmittelbar die Stellgröße Y_{S} mit mindestens einem ersten Grenzwert Y_{Grenzmax} und/oder Y_{Grenzmin} verglichen, wobei der mindestens eine erste Grenzwert einen Verdrängerpumpenschutzgrenzwert darstellt, dessen Über- bzw. Unterschreiten einen Defekt der Verdrängerpumpe zur Folge hat oder haben könnte.

Den Vergleichsmitteln 10 ist eine erste Funktionseinheit 11 zugeordnet, die neben ersten Grenzwertvorgabemitteln 12 erste Korrekturmittel 13 beinhaltet. Die Funktionseinheit 11 berechnet den mindestens einen ersten Grenzwert Y_{Grenzmax}, Y_{Grenzmin} der den Vergleichsmitteln 10 neben der vom Regler 6 erzeugten Stellgröße Y_{S} zugeführt wird. Die Vergleichsmittel überprüfen nun, ob die Stellgröße Y_{S} einen maximalen ersten Grenzwert Y_{Grenzmax} unterschreitet und/oder ob die Stellgröße Y_{S} einen minimalen ersten Grenzwert Y_{Grenzmin} überschreitet. Falls dies der Fall ist, handelt es sich bei der Stellgröße Y_{S} um eine zulässige, die Verdrängerpumpe nicht gefährdende Stellgröße, die weiteren nicht dargestellten Vergleichen und Korrekturroutinen zugeführt werden kann oder wie dargestellt unmittelbar als Eingangssignal dem Frequenzumrichter 4 der auf dieser Basis den Verdrängerpumpenmotor 3 ansteuert.

Zur Berechnung des mindestens einen ersten Grenzwertes wird der ersten Funktionseinheit 11 der erste Ist-Betriebsparameter X zugeführt und ein weiterer gemessener oder berechneter Ist-Betriebsparameter Y_{H} und/oder X_{H}, wobei es sich bei dem Ist-Betriebsparameter Y_{H} in dem gezeigten Ausführungsbeispiel um eine Hilfsstellgröße des Frequenzumrichters handelt, beispielsweise um einen Drehfrequenzsollwert oder einen Drehmomentsollwert des Frequenz-umrichters. Hierbei handelt es sich nicht um gemessene Werte, sondern anhand mindestens eines Ist-Parameters, beispielsweise auf Basis einer aktuellen Steuermessung vom Frequenzumrichter berechnete, insbesondere simulierte Werte. Bei dem weiteren Ist-Betriebsparameter X_{H} handelt es sich in dem gezeigten Ausführungsbeispiel um eine Hilfsregelgröße, beispielsweise einen Motor- und/oder Verdrängerpumpendrehzahl oder ein Drehmoment, die bevorzugt unmittelbar am Motor 3 gemessen werden. In jedem Fall wird also von den ersten Grenzwertvorgabemitteln 12 zur Berechnung des mindestens einen Pumpenschutz-Grenzwertes ein Betriebsparameter, also beispielsweise der erste Ist-Betriebsparameter, hier der Istwert der Regelgröße aus der Prozessregelstrecke 14 berücksichtigt und mindestens ein weiterer Ist-Betriebsparameter Y_{H}, X_{H} oder eine, bevorzugt gemessene Hauptstellgröße Y_{HH} für die Prozessregelgröße X, beispielsweise ein Druck oder ein Volumenstrom.

Für den Fall, dass von den Vergleichsmitteln ein Überschreiten des maximalen ersten Grenzwertes Y_{Grenzmax} und/oder ein Unterschreiten des minimalen ersten Grenzwertes Y_{Grenzmin} festgestellt wird, wird dies an die erste Funktionseinheit 11 gemeldet, deren erste Korrekturmittel 13 dann eine korrigierte Stellgröße Y'_{S} ermitteln unter Berücksichtigung des ersten Ist-Betriebsparameters X und eines der vorgenannten weiteren Ist-Betriebsparameter Y_{H}, X_{H}, Y_{HH}. Diese korrigierte Stellgröße Y'_{S} kann dann, wie dargestellt den Vergleichsmitteln als Eingangsgröße zum Vergleichen mit einem ersten Grenzwert Y_{Grenzmax} und/oder Y_{Grenzmin} zugeleitet werden oder unter Umgehung der Vergleichsmittel (nicht dargestellt) einem weiteren Vergleichs- und Korrekturprozedere oder unmittelbar dem Frequenzumrichter 4 als Eingangssignal.

Aus einem, bevorzugt nicht flüchtigen Speicher 19 können den ersten Grenzwertvorgabemitteln 12 und/oder den ersten Korrekturmitteln 13 für die den Steuermitteln 5 zugeordnete Verdrängerpumpe spezifische Geometrieparameter GP und/oder für das Förderfluid spezifische Förderfluidparameter FP, wie beispielsweise des Scherverhalten des Förderfluids, zugeleitet werden, die im Rahmen eines funktionellen Zusammenhangs Eingang finden in die Berechnung der ersten Grenzwerte Y_{Grenzmax}, Y_{Grenzmin}, und/oder der korrigierten Stellgröße Y'_{S}.

In dem gezeigten Ausführungsbeispiel handelt es sich bei der korrigierten Stellgröße Y'_{S} um den maximal oder minimal zulässigen ersten Grenzwert Y_{Grenzmax}, Y_{Grenzmin}, um der vom Regler erzeugten Stellgröße Y_{S} möglichst nahezukommen. Insofern beinhalten die ersten Grenzwertvorgabemittel 12 und die ersten Korrekturmittel 13 einen gemeinsamen Rechner (Rechnermittel), da die korrigierte Stellgröße Y'_{S} in dem gezeigten Ausführungsbeispiel einen ersten Grenzwert Y_{Grenzmax}, Y_{Grenzmin} entspricht. Die vom Regler erzeugte Stellgröße Y_{S} wird mit der korrigierten Stellgröße Y'_{S} überschrieben.

Insbesondere dann, wenn die korrigierte Stellgröße Y'_{S} nicht dem ersten Grenzwert entsprechen soll, können die ersten Korrekturmittel 13 und die ersten Grenzwertvorgabemittel 12 vollständig separat, d.h. mit eigenen Rechenmitteln, d.h. in voneinander getrennten Funktionseinheiten realisiert werden. Dies ist selbstverständlich auch für den davor dargelegten Fall möglich, dass die korrigierte Stellgröße Y'_{S} einen ersten Grenzwert entsprechen soll, wobei in diesem Fall, wie in Fig. 1 gezeigt Grenzwertvorgabemittel 12 und Korrekturmittel 13 miteinander verschmelzen, also eine gemeinsame Rechenroutine aufweisen.

Im Folgenden wird das Ausführungsbeispiel gemäß Fig. 1 anhand von beispielhaften, nicht beschränkenden konkreten Ausführungsvarianten beschrieben.

### Erstes Beispiel

Der erste Ist-Betriebsparameter X entspricht der Ist-Regelgröße, in dem gezeigten Ausführungsbeispiel ein Druck, gemessen in bar. Es wird angenommen, dass die Führungsgröße X ein Druck ist und zunächst 20 bar beträgt. Ebenso wird der Ist-Betriebsparameter X als 20 bar gemessen.

Nun erfolgt eine Führungsgrößenänderung. Die Führungsgröße X ändert sich beispielsweise durch eine entsprechende Vorgabe von 20 bar auf 10 bar. Hieraus resultiert eine Regelabweichung W-X = 10 bar.

Der Regler 6 ermittelt eine neue Stellgröße Y_{S}, in diesem Fall einen drehzahlproportionalen Spannungswert, der deutlich kleiner ist, als bei einem vorhergehenden Durchlauf bzw. bei einer vorhergehenden Berechnung. Die ersten Grenzwertvorgabemittel 12 berechnen einen minimal zulässigen Grenzwert Y_{Grenzmin.} Dieser repräsentiert in dem gezeigten Ausführungsbeispiel eine minimal zulässige Drehzahl. Das Einhalten einer minimal zulässigen Drehzahl ist wünschenswert, um die Gefahr eines Schmiermittelabrisses bei einem Unterschreiten dieser minimal zulässigen Drehzahl zu vermeiden.

Die minimal zulässige Drehzahl, d.h. der minimal zulässige Grenzwert Y_{Grenzmin} wird berechnet anhand des folgenden funktionalen Zusammenhangs: ${Y}_{Grenzmin} = {n}_{zulässig} = {\left(\frac{X}{k * b * c * {v}^{a}}\right)}^{2}$

In dem funktionalen Zusammenhang entspricht Y_{Grenzmax} dem mimimal zulässigen Grenzwert. Hierbei handelt es sich um eine minimal zulässige Drehzahl (n_{zulässig}).

Der erste Ist-Betriebsparameter X ist in dem Fall die gemessene Regelgröße, hier der neue Ist-Druck von 10 bar. Bei dem Faktor • ^{α} handelt es sich um einen weiteren Betriebsparameter, nämlich um ein Maß für die, insbesondere über eine Temperaturmessung des Förderfluids bestimmte, Betriebsviskosität des Förderfluids bzw. für die Einflusssituation der Viskosität auf den maximal zulässigen Druck. Dieser Wert beträgt in dem gezeigten Ausführungsbeispiel 10^{0,32} für das bestimmte Medium. Bei der Konstante k handelt es sich um den Korrekturwert für die Schmierfähigkeit des Mediums, dieser beträgt beispielhaft 0,75 für das bestimmte Medium.

Bei der Konstante b handelt es sich um einen Korrekturwert für die Tribobelastungsfähigkeit des Pumpenlaufgehäuses. Dieser beträgt in dem gezeigten Ausführungsbeispiel 1. Bei dem pumpenspezifischen Kennwert c handelt es sich um einen Kennwert für den radial belasteten Rotordurchmesser. Dieser beträgt beispielsweise in dem gezeigten Ausführungsbeispiel 0,55.

Der minimal zulässige Grenzwert Y_{Grenzmin} wird den ersten Vergleichsmitteln 10 zugeführt, welche die vom Regler 6 ermittelte Stellgröße Y_{S} mit diesem vergleichen. In Abhängigkeit des Vergleichs wird entweder die vom Regler ermittelte Stellgröße Y_{S} an den Frequenzumrichter übermittelt oder es wird von den ersten Korrekturmitteln eine korrigierte Stellgröße Y'_{S} ermittelt, welche bevorzugt den zuvor berechneten (oder einem neu berechneten) minimal zulässigen Grenzwert Y_{Grenzmin} entspricht.

### Zweites Beispiel

Der erste Ist-Betriebsparameter X entspricht der Ist-Regelgröße, hier einem Druck. Gemessen wird ein Ist-Druck von 20 bar. Aufgrund einer entsprechenden Vorgabe ändert sich der Sollwert der Regelgröße, d.h. die Führungsgröße W von 20 auf 30 bar. Gleichzeitig findet eine Änderung der Störgröße statt. Es wird angenommen, dass sich der Strömungswiderstand erhöht, in Folge einer kleineren Durchströmfläche, d.h. eines kleineren Durchströmdurchmessers, beispielsweise in Folge eines Werkzeugwechsels.

Dies führt in der Praxis dazu, dass die Ist-Betriebsgröße X, d.h. der Ist-Druck die Führungsgröße W deutlich überschreiten wird, bzw. würde, da zunächst noch mit unveränderter Drehzahl gefördert wird und sich aber zwischenzeitlich der Strömungswiderstand aufgrund des Werkzeugwechsels deutlich erhöht hat.

Die daraus entstehende Regelabweichung am Differenzbildnerausgang führt dann zu einer signifikanten Zurücknahme, d.h. Reduzierung der Stellgröße Y_{S}. Für den Fall, dass diese unkorrigiert an den Frequenzumrichter 4 als Sollvorgabe übermittelt würde, würde dies zu einer Gefährdung der Pumpe hinsichtlich des zulässigen Drucks bei verringerter niedriger Drehzahl resultieren. Um dies zu verhindern, wird die vorgenannte Stellgröße Ys mit dem zu berechenden minimalen Grenzwert Y_{Grenzmin} (erster Grenzwert) verglichen, welcher die minimal zulässige Drehzahl repräsentiert. Die Berechnung erfolgt anhand des im ersten Ausführungsbeispiel angegebenen funktionalen Zusammenhangs. Da die Stellgröße Y_{S} den minimal zulässigen Grenzwert Y_{Grenzmin}, d.h. die minimal zulässige Drehzahl unterschreitet, wird von den ersten Korrekturmitteln 13 eine korrigierte Stellgröße Y'_{S} ausgegeben, die an Stelle der Stellgröße Y_{S} an den Frequenzumrichter übermittelt wird.

Bevorzugt entspricht die korrigierte Stellgröße Y'_{S} dem berechneten minimal zulässigen Grenzwert Y_{Grenzmin}.

### Drittes Beispiel

Die Führungsgröße W ist ein Volumenstrom gemessen in l/min. Der erste Ist-Betriebsparameter X ist ein gemessener Volumenstrom. Es wird angenommen, dass sich während des Betriebs die Volumenstromanforderung vergrößert. In dem gezeigten Beispiel soll sich die Führungsgröße verdoppeln und zwar von 1500 l/min auf 3000 l/min. Aus der hieraus resultierenden Regelabweichung W-X bestimmt der Regler 6 eine Stellgröße Y_{S}, hier eine Drehzahl. Diese Stellgröße Y_{S}, d.h. die vom Regler 6 vorgegebene Drehzahl wird von den Vergleichsmitteln 10 verglichen mit einer maximal zulässigen Drehzahl, d.h. einem ersten Grenzwert Y_{Grenzmax}. Diese maximal zulässige Drehzahl wird bestimmt auf Basis des NPSH_{verfügbar}, d.h. auf Basis des vorhandenen NPSH bzw. der Haltedruckhöhe der Anlage. Diese beträgt in dem gezeigten Ausführungsbeispiel 8 mWs (Meter Wassersäule). Auf Basis des NPSH_{verfügbar} und einem weiteren, gemessenen Ist-Betriebsparameter, hier der Viskosität des Mediums, wird Y_{Grenzmax}, d.h. die maximal zulässige Drehzahl bestimmt. Dies erfolgt beispielhaft anhand des in Fig. 4 wiedergegebenen Diagramms oder alternativ über in einem nicht flüchtigen Speicher abgelegte Polynome, die auf der folgenden Berechnungsgrundlage basieren: $NPSH = f \left(Pumpen - B a u g r ö ß e \left({d}_{a}\right) , Spindelsteigungswinkel , V i s k o s i t ä t v , D r e h z a h l n\right)$ wobei von der Pumpen-Baugröße über den Spindeldurchmesser dₐ und dem Spindelsteigungswinkel auf die für eine bestimmte Baugröße und bestimmten Steigungswinkel gültige Axialgeschwinigkeit des Mediums innerhalb der Pumpe geschlossen werden kann, so dass vereinfacht folgender Zusammenhang besteht: $NPSH = f \left({v}_{a x B G Stgg} , V i s k o s i t ä t v , D r e h z a h l n\right)$ Folglich ist ${v}_{{ax zul}_{{BG}_{NPSH}}} = f \left(v , n\right)$ so dass über den Zusammenhang ${v}_{ax} = S ∗ n bzw . n = \frac{{v}_{ax}}{S}$ schließlich der Zusammenhang ${Y}_{Gren {z}_{max}} = {n}_{zu {l}_{B {G}_{NPSH}}} = \frac{{v}_{a {x}_{zu {l}_{B {G}_{NPSH}}}}}{S}$ hergestellt werden kann.

Es kann also für eine Pumpe mit einer bestimmten Pumpenbaugröße, mit einem bestimmten Spindelsteigungswinkel und einem bestimmten NPSH-Wert eine zulässige Pumpendrehzahl *n_{zul BG_{NPSH}}* berechnet werden.

Bei dem Diagramm gemäß Fig. 4 ist auf der linken Hochachse der NPSH in Metern Wassersäule (mWs) angegeben. Auf der rechten Hochachse ist die Drehzahl in Umdrehungen pro Minute angegeben. Auf der Horizontalachse ist die Axialgeschwindigkeit des Fluids in m/s angegeben. Das Diagramm bezieht sich auf eine beispielhafte Pumpe mit einer Baugröße 20 und einem Steigungswinkel der Spindel von 56°. Die linear ansteigende Linie charakterisiert die Axialgeschwindigkeit vₐₓ des Mediums (Förderfluids) in Abhängigkeit der Drehzahl.

Zur Bestimmung des ersten Grenzwertes Y_{Grenzmax}, d.h. der maximal zulässigen Drehzahl muss in dem Diagramm ausgehend von einem NPSH von 8 mWs nach rechts verfahren werden, bis zu der für die gemessene Viskosität von 500 mm²/s charakteristisehe Kurve. Am Schnittpunkt mit dieser Kurve muss im Schaubild nach oben verfahren werden bis zu der linearen Linie. Im Schnittpunkt mit dieser Linie kann dann auf der rechten Hochachse die maximal zulässige Drehzahl d.h. der erste Grenzwert Y_{Grenzmax} abgelesen werden. Dieser beträgt für die gemessene Viskosität, d.h. den weiteren Ist-Betriebsparameter, etwa 3800 Umdrehungen/min.

Wie eingangs erwähnt, verdoppelt sich die Führungsgröße, d.h. der geforderte Volumenstrom, was aufgrund des linearen Zusammenhangs einer Stellgrößenänderung von den angenommenen 1500 1/min auf 3000 1/min beträgt. Da diese Stellgröße Y_{S} von 3000 1/min kleiner ist als der erste Grenzwert Y_{Grenzmax} von etwa 3800 1/min kann die Stellgröße Y_{S} an den Frequenzumrichter 4 als Eingangsgröße übermittelt werden.

Würde sich die Führungsgröße nicht nur verdoppeln, sondern beispielsweise verdreifachen, würde hieraus eine Stellgröße von 4500 1/Minute resultieren, welche größer wäre als der erste Grenzwert Y_{Grenzmax}, so dass die Korrekturmittel 13 die vom Regler 6 vorgegebene Stellgröße Y_{S} durch eine korrigierte Stellgröße Y'_{S} überschreiben würden, welche beispielsweise dem ersten Grenzwert, d.h. in dem vorliegenden Beispiel 3800 1/min entspricht.

### Ausführungsbeispiel gemäß Fig. 7

Das Ausführungsbeispiel gemäß Fig. 7 unterscheidet sich von dem Ausführungsbeispiel gemäß Fig. 6 lediglich darin, dass die vom Regler 6 erzeugte Stellgröße Y_{S} nicht mit mindestens einem ersten, den Verdrängerpumpenschutz sicherstellenden bzw. repräsentierenden Grenzwert verglichen wird, sondern mit mindestens einem zweiten, die Förderfluidqualität sicherstellenden Grenzwert. In dem gezeigten Ausführungsbeispiel handelt es sich um einen zweiten Grenzwert. Auch bei Fig. 7 liegen die Steuermittel als von dem Antriebsmodul separates Steuermodul vor.

Der mindestens eine zweite Grenzwert Y_{Grenzmax}, Y_{Grenzmin} stellt die Einhaltung der Förderfluidqualität sicher. In dem gezeigten Ausführungsbeispiel wird von zweiten Grenzwertvorgabemitteln 15 ausschließlich ein einziger, maximaler zweiter Grenzwert Y_{Grenz-max} bereitgestellt, wobei alternativ auf mehrere zweite Grenzwerte, z.B. zusätzlich ein minimaler Grenzwert Y_{Grenzmin}, die die Förderfluidqualität sicherstellen berechnet werden können.

Jedenfalls vergleichen zweite Vergleichsmittel 16, ob die vom Regler 6 erzeugte Stellgröße Y_{S} oder eine bereits in einem vorhergehenden, hier nicht umfassten weiteren Korrekturprozedere korrigierte Stellgröße den zweiten Grenzwert Y_{Grenzmin} um ein bestimmtes Maß überschreitet. Ist die Stellgröße Y_{S} kleiner als der oder gleich dem maximalen Grenzwert wird die vom Regler 6 erzeugte bzw. die den Vergleichsmitteln 16 zugeführte Stellgröße Y_{S} dem Frequenzumrichter 4 als Eingangsgröße bereitgestellt (berechnet).

Ansonsten wird mit Hilfe von neben den zweiten Grenzwertvorgabemitteln 15 in einer zweiten Funktionseinheit 17 umfassten zweiten Korrekturmitteln 18 eine korrigierte Stellgröße Y'_{S} bereitgestellt, mit der die Stellgröße Y_{S} überschrieben wird. Zur Berechnung des mindestens einen zweiten Grenzwertes Y_{Grenzmin} berücksichtigen die zweiten Grenzwertvorgabemittel 15 anhand eines funktionalen Zusammenhangs den ersten Ist-Betriebsparameter X und mindestens eines weiteren (anderen) Ist-Betriebsparameter, beispielsweise eine Hilfsstellgröße Y_{H}, eine Hilfsregelgröße X_{H} und/oder eine Hautstellgröße Y_{HH}. Auch ist es realisierbar, dass bei der Berechnung zusätzlich Geometrieparameter GP der Verdrängerpumpe und/oder Förderfluidparameter FP, sowie die Vibration Berücksichtigung finden.

### Viertes Beispiel

Das vierte Beispiel betrifft den Schutz des Mediums, d. h der zweite Grenzwert wird so bestimmt, dass aus der Stellgröße keine negative Beeinträchtigung eines Qualitätsparameters des mit der Verdrängerpumpe geförderten Förderfluids (Fördermediums) resultiert.

In dem konkreten Beispiel soll sichergestellt werden, dass das Fördermedium nicht unzulässig geschert wird. In die Berechnung des zweiten Grenzwertes geht daher die maximal zulässige Scherrate des Mediums ein. Es soll wieder eine Drehzahlregelung realisiert werden, so dass der zweite Grenzwert einer maximal zulässigen Drehzahl entspricht. Dies bedeutet, dass der erste Betriebsparameter X ein Volumenstrom der Prozessstrecke ist. Neben der mediumspezifischen Grenze der maximal zulässigen Scherrate gehen in die Bestimmung des zweiten Grenzwertes Funktionsgegebenheiten der Pumpe ein, d.h. es finden Geschwindigkeitsverhältnisse Berücksichtigung, nämlich der Winkelgeschwindigkeitsunterschied der rotierenden Verdränger-Rotoren (Spindeln) gegenüber dem stillstehenden Pumpengehäuse. Die Geschwindigkeitsverhältnisse in den Spalten sind direkt proportional abhängig von der Pumpendrehzahl und es besteht ein umgekehrt direkt proportionaler Zusammenhang zu der Größe des Funktionsspaltes, d.h. zu dem jeweils aktuellen linearen Schergefälle. Dieser Funktionsspalt ist zum Einen abhängig von pumpenspezifischen Verhältnissen, nämlich von dem vorliegenden Ist-Radialspalt, d.h. von dem festegelegten Pumpenrotor-Radialspiel und zudem von aktuellen Betriebsverhältnissen, nämlich der jeweils aktuellen Druckbelastung des Förderfluids, sowie der jeweils aktuellen Viskosität des Förderfluids. Letztgenannte beiden weiteren Ist-Betriebsparameter werden gemessen und finden bei der Berechnung des zweiten Grenzwertes Y_{Grenzmax}, d.h. bei der Berechnung der maximal zulässigen Drehzahl Berücksichtigung.

So wird beispielsweise ein Förderfluid mit einer dynamischen Viskosität η von 5 Pas gefördert. Dies entspricht einer kinematischen Viskosität *v* von 5000 mm²/s, wobei sich bei einer angenommenen Dichte *ρ* von 1000 kg/m³ unter Einhaltung einer maximal zulässigen Schubspannung *τ* von 100000 N/m² ein maximal zulässiges Schergefälle D_{zul} von 20000 1/sec für das Förderfluid in einer bestimmten Pumpe ergibt. Diese ist charakterisiert durch einen Rotordurchmesser von Dₐ=70mm und durch einen differenzdruckabhängigen Radialspalt S = h₀, der bei Δp = 5 bar einen Wert von 0,021 mm ergibt. Hieraus ergibt sich eine maximal zulässige Drehzahl, d.h. ein zweiter Grenzwert Y_{Grenz-max} von 191 1/min. Solange die von dem Regler 6 vorgegebene Stellgröße Y_{S} unterhalb des vorgenannten Wertes liegt, kann die Stellgröße Y_{S} unmittelbar an den Frequenzumrichter 4 weitergegeben werden - ansonsten wird die Stellgröße Y_{S} durch eine von zweiten Korrekturmitteln 18 korrigierte bzw. begrenzte Stellgröße Y"_{S} überschrieben.

Das oben beschriebene Beispiel basiert dabei auf den folgenden Berechnungsgrundlagen:
Aus
z.B. *τ_{zul}* = *D* * *η* und *η* = *v * ρ* für newtonsche Flüssigkeiten
folgt ${D}_{zul} = \frac{{τ}_{zul}}{v ∗ ρ}$
Des Weiteren gilt ${n}_{zul} = \frac{{W}_{zul}}{{D}_{a} ∗ π ∗ 60}$
Mit Einsetzen in ${W}_{zul} = {D}_{zul} ∗ S bzw . in {D}_{zul} = \frac{Δ {W}_{zul}}{S}$
kann unter Zusammenfassung aller vorkommenden Konstanten zu k die maximal zulässige Drehzahl berechnet werden: ${D}_{zul} = \frac{{D}_{a} ∗ π ∗ n}{k ∗ S} \to {n}_{zul} = \frac{{D}_{zul} ∗ k ∗ S}{{D}_{a} ∗ π}$

Die maximal zulässige Drehzahl entspricht daher dem Grenzwert Y_{Grenzmax.}

Für den Fall, dass das zu fördernde Förderfluid (Medium) kein newtonsches Verhalten aufweist, müssten beispielsweise für strukturviskose Förderfluide zunächst die Reynoldszahlen im Pumpenfunktionsspalt, das Schergefälle und die dadurch sich ergebenden repräsentativen Viskositäten gemäß bekannter physikalischer Zusammenhänge berechnet werden. Hierdurch können in gleicher Weise wie im Fall newtonischer Förderfluide die zulässigen Verhältnisse für diese Fluide überwacht und eingehalten werden.

### Ausführungsbeispiel gemäß Fig. 8

Das Ausführungsbeispiel gemäß Fig. 8 vereint die Ausführungsbeispiele gemäß den Fig. 6 und Fig. 7, d.h. die Steuermittel 5 sind derart ausgebildet, dass die von dem Regler 6 ausgegebene Stellgröße Y_{S} sowohl mit mindestens einem ersten Grenzwert (Pumpenschutzgrenzwert) als auch mit mindestens einem zweiten Grenzwert (Mediumschutzgrenzwert) verglichen werden kann. In dem gezeigten Ausführungsbeispiel gemäß Fig. 3 wird die vom Regler 6 erzeugte Stellgröße Y_{S} zunächst mit einem ersten und daraufhin mit einem zweiten Grenzwert verglichen, wobei auch die umgekehrte Anordnung selbstverständlich realisierbar ist, d.h., dass zunächst mit einem zweiten und dann mit einem ersten Grenzwert verglichen wird.

Es ist für das Ausführungsbeispiel gemäß Fig. 8 charakteristisch, dass der Ausgangswert des ersten Vergleiches die Eingangsgröße für den zweiten Vergleich bildet, wobei es sich bei der Ausgangsgröße des ersten Vergleiches um die nicht korrigierte Stellgröße Y_{S} handeln kann, wenn nämlich bei dem ersten Vergleich keine Grenzwert Über- oder Unterschreitung vorliegt und Yₛ somit nicht korrigiert wird oder alternativ um eine von den ersten Vergleichsmitteln 10 korrigierte Stellgröße Y'_{S}.

Y_{S} oder Y'_{S} sind dann die Eingangsgrößen für die zweiten Vergleichsmittel 16. Erfolgt hier keine Korrektur wird der Eingangswert für den zweiten Vergleich Y_{S} oder Y'_{S} an den Frequenzumrichter 4 geleitet oder im Falle einer Korrektur die korrigierte Stellgröße Y"_{S}.

In dem gezeigten Ausführungsbeispiel sind erste und zweite Entscheidungsmittel 20, 21 vorgesehen, in denen bestimmt wird, ob ein Pumpenschutzvergleich bzw. ein Mediumschutzvergleich durchgeführt werden soll. Die jeweilige Entscheidung kann beispielsweise softwaremäßig vorgegeben werden, so dass der Benutzer alternativ nur ein Pumpenschutzvergleich oder einen Mediumschutzvergleich realisieren kann, oder beide Vergleichsoperationen.

### Ausführungsbeispiel gemäß Fig. 10

Dieses Ausführungsbeispiel stellt ein bevorzugtes Ausführungsbeispiel zur Realisierung des Pumpenschutzes dar. Die Stellgröße ist ein Drehzahlsignal für die Pumpe, wobei die Pumpendrehzahl im Diagramm auf der linken Hochachse aufgetragen ist. Als erster Ist-Betriebsparameter fließt der Förderdruck, gemessen am Druckstutzen der Pumpe in die Berechnung des ersten Grenzwertes ein, wobei der Förderfluiddruck auf der rechten Hochachse aufgetragen ist. Die Förderfluidviskosität (Mediumviskosität) fließt als weiterer Ist-Betriebsparameter in die Berechnung des ersten Grenzwertes ein, wobei die Mediumviskosität auf der waagerechten unteren Achse aufgetragen ist. Als Führungsgrößen kommen hier alternativ der Förderfluidvolumenstrom bzw. die Pumpendrehzahl oder der Förderfluiddruck in Betracht. Im konkreten Ausführungsbeispiel wird davon ausgegangen, dass der Förderfluiddruck die Führungsgröße darstellt.

In dem gezeigten Ausführungsbeispiel wird davon ausgegangen, dass die Förderfluidviskosität (Mediumviskosität) wegen eines entsprechenden Mediumswechsel von 12mm^{2/}s auf 9 mm²/s, auf 6 mm²/s, auf 4 mm^{2/}s und dann (stufenweise) bis auf 2mm^{2/}s absinkt. Der Förderfluidvolumenstrom darf schwanken. Die Führungsgröße, d.h. der Prozessdruck (Förderfluiddruck) soll anfänglich auf 10bar gehalten werden, danach auf 20bar, usw., also stufenweise um jeweils 10bar bis auf maximal 50bar steigen.. Anders ausgedrückt verändert sich die Führungsgröße stufenweise von anfänglich 10bar auf 50bar. Der Regler gibt in Abhängigkeit der Führungsgröße (W) eine Stellgröße (Y_{S}) aus. Die ersten Grenzwertvorgabemittel berechnen einen ersten Grenzwert, im vorliegenden Fall eine Mindestdrehzahl Y_{Grenzmin} in Abhängigkeit des ersten Ist-Betriebsparameters, hier des Förderfluiddrucks und des weiteren Ist-Betriebsparameters, hier der Mediumviskosität, wobei im konkreten Ausführungsbeispiel die Mediumviskosität mittelbar bestimmt wird über die Förderfluidtemperatur. Im vorliegenden Ausführunsbeispiel hätte ein Unterschreiten des ersten Grenzwertes, also der Mindestdrehzahl einen Defektzustand der Verdrängerpumpe zur Folge. Die Vergleichsmittel vergleichen in dem konkreten Ausführungsbeispiel die vom Regler vorgegebene Stellgröße, d.h. ein Drehzahlsignal mit dem von den ersten Grenzwertvorgabemitteln berechneten ersten Grenzwert. Liegt die Stellgröße in dem gezeigten Ausführungsbeispiel oberhalb dieses ersten Grenzwertes, wird die Stellgröße an den Frequenzumrichter als Eingangssignal weitergegeben. Unterschreitet die Stellgröße den ersten Grenzwert wird im dem gezeigten Ausführungsbeispiel eine korrigierte Stellgröße als Eingangssignal ermittelt bzw. bestimmt und an den Frequenzumrichter weitergegeben, wobei als korrigierte Stellgröße in dem gezeigten Ausführungsbeispiel von den ersten Korrekturmitteln der von den Grenzwertvorgabemitteln ermittelte erste Grenzwert weitergegeben wird.

### Bezugszeichenliste

- 1: Verdrängerpumpensystem
- 2: Verdrängerpumpe bzw. Verdrängerpumpenmodul
- 3: Verdrängerpumpenmotor
- 4: Frequenzumrichter
- 5: Steuermittel
- 6: Regler
- 7: Logikmittel
- 8: Führungsgrößenvorgabemittel, insbesondere Leitwarte
- 9: Differenzbilder des Reglers
- 10: erste Vergleichsmittel
- 11: erste Funktionseinheit
- 12: erste Grenzwertvorgabemittel
- 13: erste Korrekturmittel
- 14: Prozessregelstrecke
- 15: zweite Grenzwertvorgabemittel
- 16: zweite Vergleichsmittel
- 17: zweite Funktionseinheit
- 18: zweite Korrekturmittel
- 19: Speicher
- 20: erste Entscheidungsmittel
- 21: zweite Entscheidungsmittel

- 202: erstes Steuermodul
- 203: zweites Steuermodul
- 204: erstes Signalisierungsmittel
- 205: Bildschirm
- 206: LED-Ampel
- 207: Antriebsmodul

- 210: Kupplung
- 211: erstes Pumpenmodul
- 212: erstes Sensormodul
- 213: Bussystem
- 214: Analogeingänge

- 216: Analogverbindung
- 217: Analogausgang
- 218: Digitaleingänge
- 219: Digitalausgänge
- 220: zweite Digitalausgänge
- 221: zweite Digitaleingänge
- 222: zweite Analogeingänge
- 223: zweite Analogausgänge
- 224: zweites Antriebsmodul, Sensormodul
- 225: zweite Kupplung
- 226: zweites Pumpenmodul
- 227: zweites Sensormodul
- 228: Digitalverbindung
- 229: Computer
- 230: Eingabemittel
- 231: grüne LED
- 232: gelbe LED
- 233: Drucksensormodul
- 234: Digitalverbindung bzw. Analogverbindung
- 235: rote LED
- 236: rote LED

- Y_{S}: Stellgröße
- Y_{S}': korrigierte Stellgröße
- Y_{S}": korrigierte Stellgröße
- X: erster Ist-Betriebsparameter (bevorzugt Ist-Regelgröße)
- Y_{HH}: weiterer Ist-Betriebsparameter (Hauptstellgröße)
- Y_{H}: weiterer Ist-Betriebsparameter (Hilfsstellgröße)
- X_{H}: weiterer Ist-Betriebsparameter (Hilfsregelgröße)
- W: Führungsgröße
- GP: Geometrieparameter der Verdrängerpumpe
- FP: Förderfluidparameter

## Patentansprüche

1. Verdrängerpumpen-System, aufweisend:
- ein Verdrängerpumpenmodul (2; 211; 226), bevorzugt eine Schraubenspindelpumpe, und
- ein separat von dem Verdrängerpumpenmodul (2; 211; 226) austauschbares Antriebsmodul (207) mit einem elektrischen Antriebsmotor (3) und einem diesem zugeordneten Frequenzumrichter (4) zum Regeln oder Stellen einer Antriebsmotordrehzahl, und
- Steuermittel (5) mit einem Regler (6) zum Erzeugen einer Stellgrösse (Yₛ) für den Frequenzumrichter (4) in Abhängigkeit einer Führungsgrösse (W) und eines ersten Ist-Betriebsparamters (X), und mit dem Regler (6) zugeordneten Logikmitteln (7)
- Führungsgrössenvorgabemittel (8) zum Bereitstellen der Führungsgrösse (W) für die Steuermittel (5), wobei
die Steuermittel (5) in einem von dem Antriebsmodul (207) separaten Steuermodul (202, 203) vorgesehen sind, und
das Antriebsmodul (207) separat von dem Steuermodul (202, 2033) austauschbar ist, und
das Antriebsmodul (207) keinen zum Erzeugen der Stellgrösse (Yₛ) ausgebildeten und/oder angesteuerten Regler aufweist,
**dadurch gekennzeichnet,**
**dass** in einem nicht flüchtigen Speicher (19), insbesondere einem EEPROM, der Steuermittel (5) unterschiedliche Systemparameterdatensätze für verschiedene Verdrängerpumpen (2), und/oder unterschiedliche Förderfluidparameter (FP), bevorzugt manuell, insbesondere über ein Auswahlmenü, auswählbar, abgelegt sind..

2. System nach Anspruch 1,
**dadurch gekennzeichnet,**
**dass** die Logikmittel (7) erste Grenzwertvorgabemittel (12) aufweisen, die ausgebildet sind, um mindestens einen ersten Grenzwert (Y_{Grenzmax}, Y_{Grenzmin}) in Abhängigkeit des ersten Ist-Betriebsparametrs (X), insbesondere des Förderfluiddrucks, und mindestens eines weiteren Ist-Betriebsparameters (X_{H}, Y_{H}, Y_{HH}) zu ermitteln, dessen Überbzw. Unterschreiten einen Defektzustand der Verdrängerpumpe (2) zur Folge haben könnte, und
die erste Vergleichsmittel (10) aufweisen, die ausgebildet sind, die Stellgrösse (Yₛ) oder eine korrigierte Stellgrösse (Y'ₛ, Y"ₛ) oder einen gemäss einem funktionalen Zusammenhang aus der Stellgrösse (Yₛ) oder der korrigierten Stellgrösse (Y'ₛ, Y"ₛ) ermittelten Vergleichswert mit dem mindestens einen Grenzwert (Y_{Grenzmax}, Y_{Grenzmin}) zu vergleichen, und
die erste Korrekturmittel (13) aufweisen, die ausgebildet sind, um für den Fall, dass die ersten Vergleichsmittel (10) ein Überbzw. Unterschreiten des mindestens einen ersten Grenzwertes (Y_{Grenzmax}, Y_{Grenzmin}) um ein bestimmtes Mass feststellen eine korrigierte Stellgrösse (Y'ₛ, Y"ₛ) auszugeben, die einem von den Grenzwertvorgabemitteln (12) ermittelten Grenzwert (Y_{Grenzmax}, Y_{Grenzmin}) entspricht.

3. System nach Anspruch 1,
**dadurch gekennzeichnet,**
**dass** die Logikmittel (7) die zweite Grenzwertvorgabemittel (15) aufweisen, die ausgebildet sind, um mindestens einen zweiten Grenzwert (Y_{Grenzmax}, Y_{Grenzmin}) in Abhängigkeit des ersten Ist-Betriebsparamteres (X) und mindestens eines weiteren Ist-Betriebsparameters (X_{H}, Y_{H}, Y_{HH}), insbesondere der Förderfluidviskosität, zu ermitteln, dessen Überbzw. Unterschreiten eine negative Beeinträchtigung eines Qualitätsparameters des mit der Verdrängerpumpe (2) geförderten Förderfluids zur Folge haben könnte, und
die zweite Vergleichsmittel (16) aufweisen, die ausgebildet sind, die Stellgrösse (Yₛ) oder eine korrigierte Stellgrösse (Y'ₛ, Y"ₛ) oder einen gemäss einem funktionalen Zusammenhang aus der Stellgrösse (Yₛ) oder der korrigierten Stellgrösse (Y'ₛ, Y"ₛ) ermittelten Vergleichswert mit dem mindestens einen zweiten Grenzwert (Y_{Grenzmax}, Y_{Grenzmin}) zu vergleichen, und
die zweite Korrekturmittel (18) aufweist, die ausgebildet sind, um für den Fall, dass die zweiten Vergleichsmittel (16) ein Über- bzw. Unterschreiten des mindestens einen zweiten Grenzwertes (Y_{Grenzmax}, Y_{Grenzmin}) um ein bestimmtes Mass feststellen, eine korrigierte Stellgrösse (Y'ₛ, Y"ₛ) auszugeben, die vorzugsweise einem von den zweiten Grenzwertvorgabemitteln (15) ermittelten Grenzwert (Y_{Grenzmax}, Y_{Grenzmin}) entspricht.

4. System nach Anspruch 2 oder 3,
**dadurch gekennzeichnet,**
**dass** der erste Ist-Betriebsparameter eine gemessene Ist-Regelgrösse (X), insbesondere ein Ist-Druck, eine Ist-Druckdifferenz oder ein Ist-Volumenstrom des Förderfluids ist.

5. System nach einem der Ansprüche 2 bis 4,
**dadurch gekennzeichnet,**
**dass** der mindestens eine weitere Ist-Betriebsparameter eine gemessene IstRegelgrösse (X), insbesondere ein Ist-Druck, eine Ist-Druckdifferenz oder ein IstVolumenstrom des Förderfluids ist, und/oder dass der mindestens eine weitere Ist-Betriebsparameter eine gemessene oder auf Basis Ist-Wertes berechnete Hilfsstellgrösse (Y_{H}), insbesondere ein Drehfrequenzsollwert des Frequenzumrichters (4) oder ein Drehmomentsollwert des Frequenzumrichters (4) ist, und/oder dass der mindestens eine weitere Ist-Betriebsparameter eine gemessene oder auf Basis eines Ist-Wertes berechnete Hilfsregelgrösse (X_{H}), insbesondere eine Drehzahl des Verdrängerpumpenmotors (3) oder ein Drehmoment des Verdrängerpumpenmotors (3) ist und/oder dass der mindestens eine weitere Ist-Betriebsparameter eine gemessene Temperatur, insbesondere eine Förderfluidtemperatur oder einer Lagertemperatur der Verdrängerpumpe (2) ist und/oder dass der mindestens eine weitere Ist-Betriebsparameter ein gemessener Vibrationswert ist und/oder dass der mindestens eine weitere IstBetriebsparameter eine gemessene oder berechnete Förderfluidviskosität ist und/oder dass der mindestens eine weitere Ist-Betriebsparameter eine gemessene Leckagerate ist.

6. System nach einem der Ansprüche 2 bis 5,
**dadurch gekennzeichnet,**
**dass** die Logikmittel (7) mindestens ein Vergleichswertbestimmungsmittel umfassen, das ausgebildet ist, um auf Basis eines funktionalen Zusammenhangs aus der Stellgrösse (Yₛ) oder aus der korrigierten Stellgrösse (Y'ₛ, Y"ₛ), und/oder aus dem ersten und dem mindestens einen weiteren Ist-Betriebsparameter (X_{H}, Y_{H}, Y_{HH}) den Vergleichswert zu bestimmen

7. System nach Anspruch 6,
**dadurch gekennzeichnet,**
**dass** die Vergleichswertbestimmungsmittel derart ausgebildet sind, dass diese zur Bestimmung des Vergleichswertes im Rahmen des funktionellen Zusammenhangs mindestens einen, in einem Speicher (19) abgelegten, für die den Steuermitteln (5) zugeordnete Verdrängerpumpe (2) spezifischen Geometrieparameter (GP), vorzugsweise eine Spaltbreite oder ein Spindeldurchmesser, und/oder aus einem in einem Speicher (19) abgelegten Förderfluidparameter (FP), insbesondere das Scherverhalten des Förderfluids, berücksichtigen.

8. System nach einem der Ansprüche 2 bis 7,
**dadurch gekennzeichnet,**
**dass** die ersten und/oder die zweiten Grenzwertvorgabemittel den ersten bzw. zweiten Grenzwertes als Funktion mindestens eines in einem Speicher (19) abgelegten, für die den Steuermitteln (5) zugeordnete Verdrängerpumpe (2) spezifischen Geometrieparameter (GP), vorzugsweise eine Spaltbreite, oder einen Spindeldurchmesser, und/oder als Funktion eines in einem Speicher (19) abgelegten Förderfluidparameters (FP), insbesondere des Scherverhaltens des Förderfluids, bestimmend ausgebildet sind.

9. System nach einem der Ansprüche 2 bis 8,
**dadurch gekennzeichnet,**
**dass** die ersten und/oder die zweiten Korrekturmittel die korrigierte Stellgrösse (Y'ₛ, Y"ₛ) als Funktion mindestens eines in einem Speicher (19) abgelegten, für die den Steuermitteln (5) zugeordnete Verdrängerpumpe (2) spezifischen Geometrieparameter (GP), eine Spaltbreite, oder einen Spindeldurchmesser, und/oder als Funktion eines in einem Speicher (19) abgelegten Förderfluidparameters (FP), insbesondere des Scherverhaltens des Förderfluids, bestimmend ausgebildet sind.

10. System nach einem der Ansprüche 2 bis 9,
**dadurch gekennzeichnet,**
**dass** die ersten und/oder die zweiten Grenzwertvorgabemittel den ersten bzw. zweiten Grenzwert als Funktion eines minimalen oder maximalen, in einem Speicher (19) abgelegten für die den Steuermitteln (5) zugeordnete Verdrängerpumpe (2) spezifischen Schergefälles in der Verdrängerpumpe (2) und/oder als Funktion des Ist-Schergefälles bestimmend ausgebildet sind, und/oder dass die ersten und/oder die zweiten Korrekturmittel die korrigierte Stellgrösse (Y'ₛ, Y"ₛ) als Funktion mindestens eines in einem Speicher (19) abgelegten, für die den Steuermitteln (5) zugeordnete Verdrängerpumpe (2) spezifischen Schergefälles in der Verdrängerpumpe (2) und/oder als Funktion des Ist-Schergefälles bestimmend ausgebildet sind.

11. System nach einem der Ansprüche 2 bis 10,
**dadurch gekennzeichnet,**
**dass** die ersten und/oder die zweiten Vergleichsmittel ausgebildet sind, um den ersten Ist-Betriebsparameter (X) und/oder den mindestens einen weiteren IstBetriebsparameter (X_{H}, Y_{H}, Y_{HH}) und/oder einen gemäss einem funktionalen Zusammenhang aus dem ersten Ist-Betriebsparameter (X) und/oder aus dem mindestens einen weiteren Ist-Betriebsparameter (X_{H}, Y_{H}, Y_{HH}) berechneten Wert, oder eine Stellgrösse (Yₛ) des Reglers (6) oder eine korrigierte Stellegrösse oder einen auf Basis der Stellgrösse (Yₛ) oder der korrigierten Stellgrösse (Y'ₛ, Y"ₛ) berechneten Vergleichswert mit mindestens einem in einem Speicher (19) der Logikmittel (7) abgelegten Grenzwert zu vergleichen und dass die ersten bzw. zweiten Korrekturmittel, ausgebildet sind, um für den Fall, dass die ersten Vergleichsmittel ein Über bzw. Unterschreiten des mindestens einen festgelegten Grenzwertes feststellen eine korrigierte Stellgrösse (Y'ₛ, Y"ₛ) auszugeben.

12. System nach einem der vorhergehenden Ansprüche,
**dadurch gekennzeichnet,**
**dass** die Logikmittel (7) zum Ermitteln und/oder Signalisieren einer Wartungsfälligkeit der Verdrängerpumpe (2) in Abhängigkeit des ersten IstBetriebsparameters (X) und/oder mindestens eines weiteren IstBetriebsparametes (X_{H}, Y_{H}, Y_{HH}) und/oder eines für die den Steuermitteln (5) zugeordnete Verdrängerpumpe (2) spezifischen Parameters ausgebildet sind.

13. System nach einem der vorhergehenden Ansprüche,
**dadurch gekennzeichnet,**
**dass** die Steuermittel (5) Speichermittel aufweisen, die ausgebildet und angesteuert sind, um die ersten Ist-Betriebsparameter (X) und/oder die mindestens einen weiteren Betriebsparameter (X_{H}, Y_{H}, Y_{HH}) und/oder die Führungsgrössen (W) und/oder die Vergleichswerte und/oder die Grenzwerte, vorzugsweise jeweils mit einem Zeitstempel, speichern.

14. System nach einem der vorhergehenden Ansprüche,
**dadurch gekennzeichnet,**
**dass** die Steuermittel (5) mit der Prozessleitwarte und/oder mehrere Steuermittel (5) untereinander über ein Bussystem, insbesondere ein CAN-Bussystem kommunizierend ausgebildet sind.

15. System nach einem der vorhergehenden Ansprüche,
**dadurch gekennzeichnet,**
**dass** die Steuermittel (5) signalleitend mit mindestens einem Sensor zum Empfangen des ersten Ist-Betriebsparameters (X) und/oder des zumindest einen weiteren gemessenen Ist-Betriebsparameters (X_{H}, Y_{H}, Y_{HH}) verbunden ist und/oder dass die Steuermittel (5) signalleitend mit dem Frequenzumrichter (4) zum Empfangen des ersten Ist-Betriebsparameters (X) und/oder des zumindest einen weiteren gemessenen Ist-Betriebsparameters (X_{H}, Y_{H}, Y_{HH}), insbesondere einer Verdrängerpumpenmotordrehzahl und/oder eines Drehfrequenzsollwertes des Frequenzumrichters (4) und/oder eines Drehmomentsollwert des Frequenzumrichters (4), verbunden ist.

16. System nach einem der vorhergehenden Ansprüche,
**dadurch gekennzeichnet,**
**dass** mehrere an das Bussystem (213) angeschlossene Steuermodule (202, 203) vorgesehen sind, die jeweils einem Antriebsmodul (207) und einem Pumpenmodul (2, 21 1, 226) zugeordnet sind.

## Claims

1. Displacement pump system, having:
- a displacement pump module (2; 211; 226), preferably a screw pump, and
- a replaceable drive module (207) that is separate from the displacement pump module (2; 211; 226) and has an electric drive motor (3) and a frequency converter (4) assigned thereto for regulating or setting a drive motor speed, and
- control means (5) having a controller (6) for creating a manipulated variable (Ys) for the frequency converter (4) depending on a reference variable (W) and a first actual operating parameter (X), and logic means (7) assigned to the controller (6)
- reference variable setting means (8) for providing the reference variable (W) for the control means (5), wherein
the control means (5) are provided in a control module (202, 203) that is separate from the drive module (207), and
the drive module (207) is replaceable separately from the control module (202, 2033), and
the drive module (207) has no controllers configured and/or activated for generating a manipulated variable (Yₛ),
**characterized in**
**that** different system parameter data records for various displacement pumps (2) and/or different conveyed fluid parameters (FP), in particular ones that are selectable via a selection menu, are stored, preferably manually, in a nonvolatile memory (19), in particular an EEPROM of the control means (5).

2. System according to Claim 1,
**characterized in**
**that** the logic means (7) have first limit value setting means (12) which are designed to determine at least one first limit value (Y_{Grenzmax}, Y_{Grenzmin}) depending on the first actual operating parameter (X), in particular the conveyed fluid pressure, and at least one additional actual operating parameter (X_{H}, Y_{H}, Y_{HH}), which, if exceeded or undershot, could result in a defect state of the displacement pump (2), and
which have first comparison means (10) that are configured to compare the manipulated variable (Yₛ), or a corrected manipulated variable (Y'ₛ, Y"ₛ), or a comparison value determined according to a functional relationship from the manipulated variable (Yₛ) or the corrected manipulated variable (Y'ₛ, Y"ₛ) to the at least one limit value (Y_{Grenzmax}, Y_{Grenzmin}), and
which have first correction means (13) that are configured in order to output - in the event that the first comparison means (10) detect an exceeding of or an undershooting of the at least one first limit value (Y_{Grenzmax}, Y_{Grenzmin}) by a certain degree - a corrected manipulated variable (Y'ₛ, Y"ₛ) which corresponds to limit value (Y_{Grenzmax}, Y_{Grenzmin}) determined by the limit value setting means (12).

3. System according to Claim 1,
**characterized in**
**that** the logic means (7) have the second limit value setting means (15), which are configured to determine at least one second limit value (Y_{Grenzmax}, Y_{Grenzmin}) depending on the first actual operating parameter (X), and at least one additional actual operating parameter (X_{H}, Y_{H}, Y_{HH}), in particular of the conveyed fluid viscosity, which, if exceeded or undershot, could have a negative impact on the quality parameter of the delivery fluid that was delivered with the displacement pump (2), and
which have second comparison means (16) that are configured to compare the manipulated variable (Yₛ), or a corrected manipulated variable (Y'ₛ, Y"ₛ), or a comparison value determined according to a functional relationship from the manipulated variable (Yₛ) or the corrected manipulated variable (Y'ₛ, Y"ₛ) to the at least one second limit value (Y_{Grenzmax}, Y_{Grenzmin}), and
which has second correction means (18) that are configured to output - in the event that the second comparison means (16) detect an exceeding or undershooting of the at least one second limit value (Y_{Grenzmax}, Y_{Grenzmin}) by a certain degree - a corrected manipulated variable (Y'ₛ, Y"ₛ) that preferably corresponds to a limit value (Y_{Grenzmax}, Y_{Grenzmin}) determined by the second limit value setting means (15).

4. System according to Claim 2 or 3,
**characterized in**
**that** the first actual operating parameter is a measured actual controlled variable (X), in particular an actual pressure, an actual pressure difference, or an actual volumetric flow of the conveyed fluid.

5. System according to any of Claims 2 to 4,
**characterized in**
**that** the at least one additional actual operating parameter is a measured actual controlled variable (X), in particular an actual pressure, an actual pressure difference or an actual volumetric flow of the conveyed fluid, and/or that the at least one additional actual operating parameter is an auxiliary manipulated variable (Y_{H}) which is measured or calculated on an actual value basis, in particular a rotational frequency target value of the frequency converter (4) or a torque target value of the frequency converter (4), and/or that the at least one additional operating parameter is an auxiliary manipulated variable (Y_{H}) that is measured or calculated on the basis of an actual value, in particular a speed of the displacement pump motor (3) or a torque of the displacement pump motor (3), and/or that the at least one additional actual operating parameter is a measured temperature, in particular a conveyed fluid temperature or a storage temperature of the displacement pump (2), and/or that the at least on additional operating parameter is a measured vibration value, and/or that the at least one additional actual operating parameter is a conveyed fluid viscosity that is measured or calculated, and/or that the at least one additional actual operating parameter is a measured leakage rate.

6. System according to any of Claims 2 to 5,
**characterized in**
**that** the logic means (7) comprise at least one comparison value determination means which is configured to determine the comparison value on the basis of a functional relationship from the manipulated variable (Ys), or from the corrected manipulated variable (Y'ₛ, Y"ₛ), and/or from the first and the at least one additional actual operating parameter (X_{H}, Y_{H}, Y_{HH}).

7. System according to Claim 6,
**characterized in**
**that** the comparison value determination means are configured in such a way that, for the determination of the comparison value within the context of the functional relationship, they take into account at least one geometric parameter (GP) stored in a memory (19) that is specific for the displacement pump (2) assigned to the control means (5), preferably a gap width or a spindle diameter, and/or from a conveyed fluid parameter (FP) stored in a memory (19), in particular the shear behavior of the conveyed fluid.

8. System according to any of Claims 2 to 7,
**characterized in**
**that** the first and/or the second limit value setting means are configured determining the first or second limit value as a function of at least one geometric parameter (GP) stored in a memory (19) which is specific for the displacement pump (2) assigned to the control means (5), preferably a gap width or a spindle diameter, and/or as a function of a conveyed fluid parameter (FP) stored in a memory (19), in particular the shear behavior of the conveyed fluid.

9. System according to any of Claims 2 to 8,
**characterized in**
**that** the first and/or the second correction means are configured determining the corrected manipulated variable (Y'ₛ, Y"ₛ) as a function of at least one geometric parameter (GP) stored in a memory (19) which is specific for the displacement pump (2) assigned to the control means (5), a gap width or a spindle diameter, and/or as a function of a conveyed fluid parameter (FP) stored in a memory (19), in particular the shear behavior of the conveyed fluid.

10. System according to any of Claims 2 to 9,
**characterized in**
**that** the first and/or the second limit value setting means are configured determining the first or the second limit value as a function of a minimum or maximum shearing rate in the displacement pump (2) stored in a memory (19) which is specific for the displacement pump (2) assigned to the control means (5), and/or as a function of the actual shearing rate, and/or that the first and/or second correction means are configured determining the corrected manipulated variable (Y'ₛ, Y"ₛ) as a function of at least one shearing rate in the displacement pump (2) stored in a memory (19) which is specific for the displacement pump (2) assigned to the control means (5), and/or as a function of the actual shearing rate.

11. System according to any of Claims 2 to 10,
**characterized in**
**that** the first and/or the second comparison means are configured to compare the first actual operating parameter (X), and/or the at least one additional actual operating parameter (X_{H}, Y_{H}, Y_{HH}), and/or a value calculated according to a functional relationship from the first actual operating parameter (X), and/or from the at least one additional actual operating parameter (X_{H}, Y_{H}, Y_{HH}), or a manipulated variable (Yₛ) of the controller (6), or a corrected manipulated variable or a comparison value calculated on the basis of the manipulated variable (Yₛ), or the corrected manipulated variable (Y'ₛ, Y"ₛ) to at least one limit value stored in a memory (19) of the logic means (7), and that the first or second correction means are configured to output a corrected manipulated variable (Y'ₛ, Y"ₛ) in the event that the first comparison means detect an exceeding or an undershooting of the at least one set limit value.

12. System according to any of the preceding claims,
**characterized in**
**that** the logic means (7) for determining and/or signaling when a servicing of the displacement pump (2) is required are configured depending on the first actual operating parameter (X), and/or at least one additional actual operating parameter (X_{H}, Y_{H}, Y_{HH}), and/or a parameter which is specific for the displacement pump (2) assigned to the control means (5).

13. System according to any of the preceding claims,
**characterized in**
**that** the control means (5) have storage means that are configured and activated in order to save the first actual operating parameter (X), and/or the at least one additional operating parameter (X_{H}, Y_{H}, Y_{HH}), and/or the reference variables (W), and/or the comparison values, and/or the limit values, preferably each with a time stamp.

14. System according to any of the preceding claims,
**characterized in**
**that** the control means (5) along with the process monitoring system and/or plurality of control means (5) are configured to communicate with each other via a bus system, in particular a CAN bus system.

15. System according to any of the preceding claims,
**characterized in**
**that** the control means (5) are connected in a signal-conducting manner to at least one sensor for the reception of the first actual operating parameter (X) and/or the at least one additional measured actual operating parameter (X_{H}, Y_{H}, Y_{HH}), and/or that the control means (5) is connected in a signal-conducting manner to the frequency converter (4) for the reception of the first actual operating parameter (X) and/or the at least one additional measured actual operating parameter (X_{H}, Y_{H}, Y_{HH}), in particular a displacement pump motor speed, and/or a rotational frequency target value of the frequency converter (4), and/or a rotational frequency target value of the frequency converter (4).

16. System according to any of the preceding claims,
**characterized in**
**that** a plurality of control modules (202, 203) connected to the bus system (213) are provided, each of which is assigned to a drive module (207) and a pump module (2, 21 1,226).

## Revendications

1. Système de pompe volumétrique, présentant :
- un module de pompe volumétrique (2 ; 211 ; 226), de préférence une pompe à vis et
- un module d'entraînement (207) pouvant être remplacé séparément du module de pompe volumétrique (2 ; 211 ; 226) présentant un moteur d'entraînement électrique (3) et un convertisseur de fréquence (4) associé à celui-ci pour la régulation ou le réglage d'une vitesse de rotation du moteur d'entraînement et
- des moyens de commande (5) pourvus d'un régulateur (6) pour générer une grandeur de réglage (Yₛ) pour le convertisseur de fréquence (4) en fonction d'une grandeur de guidage (W) et d'un premier paramètre de fonctionnement réel (X) et des moyens logiques (7) associés au régulateur (6)
- des moyens de spécification (8) de la grandeur de guidage pour la mise à disposition de la grandeur de guidage (W) pour les moyens de commande (5), les moyens de commande (5) étant disposés dans un module de commande (202, 203) séparé du module d'entraînement (207) et
le module d'entraînement (207) pouvant être remplacé séparément du module de commande (202, 203) et
le module d'entraînement (207) ne présentant pas de régulateur conçu et/ou commandé pour générer la grandeur de réglage (Yₛ),
**caractérisé**
**en ce que** différents jeux de données de paramètres de système pour différentes pompes volumétriques (2) et/ou différents paramètres du fluide transporté (FP) sont enregistrés de manière à pouvoir être sélectionnés, de préférence manuellement, en particulier via un menu de sélection, dans une mémoire non volatile (19), en particulier dans une mémoire EEPROM.

2. Système selon la revendication 1,
**caractérisé**
**en ce que** les moyens logiques (7) présentent des premiers moyens de spécification (12) de valeur limite qui sont conçus pour déterminer au moins une première valeur limite (Y_{limite max}, Y_{limite min}) en fonction du premier paramètre de fonctionnement réel (X), en particulier de la pression du fluide transporté et d'au moins un autre paramètre de fonctionnement réel (X_{H}, Y_{H}, Y_{HH}) dont le dépassement vers le haut ou vers le bas pourrait entraîner un état de défaut de la pompe volumétrique (2) et
présentent les premiers moyens de comparaison (10) qui sont conçus pour comparer la grandeur de réglage (Yₛ) ou une grandeur de réglage corrigée (Y'ₛ, Y"ₛ) ou une valeur de comparaison déterminée selon une relation fonctionnelle à partir de la grandeur de réglage (Yₛ) ou de la grandeur de réglage corrigée (Y'ₛ, Y"ₛ) à ladite au moins une valeur limite (Y_{limite max}, Y_{limite min}) et
présentent les premiers moyens de correction (13) qui sont conçus pour émettre, dans le cas où les premiers moyens de comparaison (10) constatent un dépassement vers le haut ou vers le bas de ladite au moins une première valeur limite (Y_{limite max}, Y_{limite min}) d'une mesure déterminée, une grandeur de réglage corrigée (Y'ₛ, Y"ₛ) qui correspond à une valeur limite (Y_{limite max}, Y_{limite min}) déterminée par les moyens de spécification (12) de valeur limite.

3. Système selon la revendication 1,
**caractérisé**
**en ce que** les moyens logiques (7) présentent des deuxièmes moyens de spécification (15) de valeur limite qui sont conçus pour déterminer au moins une deuxième valeur limite (Y_{limite max}, Y_{limite min}) en fonction du premier paramètre de fonctionnement réel (X) et d'au moins un autre paramètre de fonctionnement réel (X_{H}, Y_{H}, Y_{HH}), en particulier de la viscosité du fluide transporté, dont le dépassement vers le haut ou vers le bas pourrait entraîner un effet négatif sur un paramètre de qualité du fluide transporté par la pompe volumétrique (2) et
présentent les deuxièmes moyens de comparaison (16) qui sont conçus pour comparer la grandeur de réglage (Yₛ) ou une grandeur de réglage corrigée (Y'ₛ, Y"ₛ) ou une valeur de comparaison déterminée selon une relation fonctionnelle à partir de la grandeur de réglage (Yₛ) ou de la grandeur de réglage corrigée (Y'ₛ, Y"ₛ) à ladite au moins une deuxième valeur limite (Y_{limite max}, Y_{limite min}) et
présentent les deuxièmes moyens de correction (18) qui sont conçus pour émettre, dans le cas où les deuxièmes moyens de comparaison (16) constatent un dépassement vers le haut ou vers le bas de ladite au moins une deuxième valeur limite (Y_{limite max}, Y_{limite min}) d'une mesure déterminée, une grandeur de réglage corrigée (Y'ₛ, Y"ₛ), qui correspond de préférence à une valeur limite (Y_{limite max}, Y_{limite min}) déterminée par les deuxièmes moyens de spécification (15) de valeur limite.

4. Système selon la revendication 2 ou 3,
**caractérisé**
**en ce que** le premier paramètre de fonctionnement réel est une grandeur de régulation réelle mesurée (X), en particulier une pression réelle, une différence de pression réelle ou un flux volumique réel du fluide transporté.

5. Système selon l'une quelconque des revendications 2 à 4,
**caractérisé**
**en ce que** ledit au moins un autre paramètre de fonctionnement réel est une grandeur de régulation réelle mesurée (X), en particulier une pression réelle, une différence de pression réelle ou un flux volumique réel du fluide transporté et/ou **en ce que** ledit au moins un autre paramètre de fonctionnement réel est une grandeur de réglage auxiliaire (Y_{H}) mesurée ou calculée sur base de la valeur réelle, en particulier une valeur de consigne de fréquence de rotation du convertisseur de fréquence (4) ou une valeur de consigne d'un couple de rotation du convertisseur de fréquence (4) et/ou **en ce que** ledit au moins un autre paramètre de fonctionnement réel est une grandeur de régulation auxiliaire (X_{H}) mesurée ou calculée sur base d'une valeur réelle, en particulier une vitesse de rotation du moteur (3) de la pompe volumétrique ou un couple de rotation du moteur (3) de la pompe volumétrique et/ou **en ce que** ledit au moins un autre paramètre de fonctionnement réel est une température mesurée, en particulier une température du fluide transporté ou une température de palier de la pompe volumétrique (2) et/ou **en ce que** ledit au moins un autre paramètre de fonctionnement réel est une valeur de vibration mesurée et/ou **en ce que** ledit au moins un autre paramètre de fonctionnement réel est une viscosité mesurée ou calculée du fluide transporté et/ou **en ce que** ledit au moins un paramètre de fonctionnement réel est un taux de fuite mesuré.

6. Système selon l'une quelconque des revendications 2 à 5,
**caractérisé**
**en ce que** les moyens logiques (7) comprennent au moins un moyen de détermination d'une valeur de comparaison, qui est conçu pour déterminer la valeur de comparaison sur la base d'une relation fonctionnelle à partir de la grandeur de réglage (Yₛ) ou à partir de la grandeur de réglage corrigée (Y'ₛ, Y"ₛ) et/ou à partir du premier et dudit au moins un autre paramètre de fonctionnement réel (X_{H}, Y_{H}, Y_{HH}).

7. Système selon la revendication 6,
**caractérisé**
**en ce que** les moyens de détermination de la valeur de comparaison sont conçus de manière telle que ceux-ci tiennent compte, pour la détermination de la valeur de comparaison dans le cadre de la relation fonctionnelle, d'au moins un paramètre de géométrie (GP) enregistré dans une mémoire (19), spécifique à la pompe volumétrique (2) associée aux moyens de commande (5), de préférence une largeur de fente ou un diamètre d'axe et/ou, à partir d'un paramètre de fluide transporté (FP) enregistré dans une mémoire (19), en particulier du comportement de cisaillement du fluide transporté.

8. Système selon l'une quelconque des revendications 2 à 7,
**caractérisé**
**en ce que** les premiers et/ou les deuxièmes moyens de spécification de valeur limite sont conçus de manière à déterminer la première ou la deuxième valeur limite comme une fonction d'au moins un paramètre de géométrie (GP) enregistré dans une mémoire (19), spécifique à la pompe volumétrique (2) associée aux moyens de commande (5), de préférence une largeur de fente ou un diamètre d'axe et/ou comme une fonction d'un paramètre de fluide transporté (FP) enregistré dans une mémoire (19), en particulier du comportement de cisaillement du fluide transporté.

9. Système selon l'une quelconque des revendications 2 à 8,
**caractérisé**
**en ce que** les premiers et/ou les deuxièmes moyens de correction sont conçus de manière à déterminer la grandeur de réglage corrigée (Y'ₛ, Y"ₛ) en fonction d'au moins un paramètre de géométrie (GP) enregistré dans une mémoire (19), spécifique à la pompe volumétrique (2) associée aux moyens de commande (5), une largeur de fente ou un diamètre d'axe et/ou comme une fonction d'un paramètre de fluide transporté (FP) enregistré dans une mémoire (19), en particulier du comportement de cisaillement du fluide transporté.

10. Système selon l'une quelconque des revendications 2 à 9,
**caractérisé**
**en ce que** les premiers et/ou les deuxièmes moyens de spécification de valeur limite sont conçus de manière à déterminer la première ou la deuxième valeur limite comme une fonction d'un gradient de cisaillement minimal ou maximal dans la pompe volumétrique (2), enregistré dans une mémoire (19), spécifique à la pompe volumétrique (2) associée aux moyens de commande (5) et/ou comme une fonction du gradient de cisaillement réel et/ou **en ce que** les premiers et/ou les deuxièmes moyens de correction sont conçus de manière à déterminer la grandeur de réglage corrigée (Y'ₛ, Y"ₛ) comme une fonction d'au moins un gradient de cisaillement dans la pompe volumétrique (2), enregistré dans une mémoire (19), spécifique à la pompe volumétrique (2) associée aux moyens de commande (5) et/ou comme une fonction du gradient de cisaillement réel.

11. Système selon l'une quelconque des revendications 2 à 10,
**caractérisé**
**en ce que** les premiers et/ou les deuxièmes moyens de comparaison sont conçus pour comparer le premier paramètre de fonctionnement réel (X) et/ou ledit au moins un autre paramètre de fonctionnement réel (X_{H}, Y_{H}, Y_{HH}) et/ou une valeur calculée selon une relation fonctionnelle à partir du premier paramètre de fonctionnement réel (X) et/ou à partir dudit au moins un autre paramètre de fonctionnement réel (X_{H}, Y_{H}, Y_{HH}) ou une grandeur de réglage (Yₛ) du régulateur (6) ou une grandeur de réglage corrigée ou une valeur de comparaison calculée sur la base de la grandeur de réglage (Yₛ) ou de la grandeur de réglage corrigée (Y'ₛ, Y"ₛ) à au moins une valeur limite enregistrée dans une mémoire (19) des moyens logiques (7) et **en ce que** les premiers ou les deuxièmes moyens de correction sont conçus pour émettre une grandeur de réglage corrigée (Y'ₛ, Y"ₛ) dans le cas où les premiers moyens de comparaison constatent un dépassement vers le haut ou vers le bas de ladite au moins une valeur limite établie.

12. Système selon l'une quelconque des revendications précédentes,
**caractérisé**
**en ce que** les moyens logiques (7) sont conçus pour déterminer et/ou signaler une échéance d'entretien de la pompe volumétrique (2) en fonction du premier paramètre de fonctionnement réel (X) et/ou d'au moins un autre paramètre de fonctionnement réel (X_{H}, Y_{H}, Y_{HH}) et/ou d'un paramètre spécifique à la pompe volumétrique (2) associée aux moyens de commande (5).

13. Système selon l'une quelconque des revendications précédentes,
**caractérisé**
**en ce que** les moyens de commande (5) présentent des moyens de mémoire qui sont conçus et commandés pour enregistrer le premier paramètre de fonctionnement réel (X) et/ou ledit au moins un autre paramètre de fonctionnement (X_{H}, Y_{H}, Y_{HH}) et/ou les grandeurs de guidage (W) et/ou les valeurs de comparaison et/ou les valeurs limites, de préférence à chaque fois avec un pointeur temporel.

14. Système selon l'une quelconque des revendications précédentes,
**caractérisé**
**en ce que** les moyens de commande (5) sont conçus de manière à communiquer avec la salle de commande du processus et/ou plusieurs moyens de contrôle (5) sont conçus de manière à communiquer entre eux via un système de bus, en particulier un système de bus CAN.

15. Système selon l'une quelconque des revendications précédentes,
**caractérisé**
**en ce que** les moyens de commande (5) sont reliés de manière à conduire les signaux à au moins un capteur pour recevoir le premier paramètre de fonctionnement réel (X) et/ou ledit au moins un autre paramètre de fonctionnement réel mesuré (X_{H}, Y_{H}, Y_{HH}) et/ou **en ce que** les moyens de commande (5) sont reliés de manière à conduire les signaux au convertisseur de fréquence (4) pour recevoir le premier paramètre de fonctionnement réel (X) et/ou ledit au moins un autre paramètre de fonctionnement réel mesuré (X_{H}, Y_{H}, Y_{HH}), en particulier une vitesse de rotation du moteur de la pompe volumétrique et/ou une valeur de consigne de la fréquence de rotation du convertisseur de fréquence (4) et/ou une valeur de consigne du couple de rotation du convertisseur de fréquence (4).

16. Système selon l'une quelconque des revendications précédentes,
**caractérisé**
**en ce que** plusieurs modules de commande (202, 203) reliés au système de bus (213) sont utilisés, qui sont à chaque fois associés à un module d'entraînement (207) et à un module de pompe (2, 211, 226).
